# EUROPÄISCHE PATENTSCHRIFT

(11) **EP 3 725 717 B1**
(45) Veröffentlichungstag und Bekanntmachung des Hinweises auf die Patenterteilung: **09.03.2022**
(21) Anmeldenummer: 19169177.3
(22) Anmeldetag: 15.04.2019
(51) Int. Cl.: B65H 35/00

(54) **KLEBEBANDSPENDER**
ADHESIVE TAPE DISPENSER
DISTRIBUTEURS DE BANDE ADHÉSIVE

(43) Veröffentlichungstag der Anmeldung: 21.10.2020
(73) Patentinhaber: Enviro Group GmbH, 35708 Haiger (DE)
(72) Erfinder: Brusius, Daniel, 57080 Siegen (DE); Brusius, Nils, 57234 Wilnsdorf (DE)
(74) Vertreter: Metten, Karl-Heinz

(56) Entgegenhaltungen:
- EP-A2- 2 966 019
- DE-A1-102008 003 337
- JP-A- 2000 118 848
- US-A1- 2003 205 603

## Beschreibung

Die Erfindung betrifft einen Klebebandspender.

Klebebandspender sind aus dem Stand der Technik hinreichend bekannt.

Die EP 2 966 019 A2 offenbart gemäß dem Oberbegriff des Anspruchs 1 einen Klebebandspender für eine Klebebandrolle mit einem Kernelement, wobei der Spender im Wesentlichen aus einer Trägereinheit besteht. Das Dokument offenbart auch einen Metallbügel, der einen Klebebandabschnitt auf eine Applikationswalze drückt.

Ein Problem des Stands der Technik besteht darin, dass sich Klebeband von dem Klebebandspender zu früh ablösen kann. Hierbei kann es vorkommen, dass abgelöste Klebebandabschnitte wieder mit der Klebebandrolle verbunden werden, was ein erneutes Ablösen erschwert. Auch können Klebebandabschnitte verknotet werden, wobei angesichts der adhäsiven Wirkung des Klebebands ein Entknoten nicht möglich und/oder sehr zeitraubend ist. Ein weiteres Problem kann ein Abreißen des Klebebands darstellen, falls die Kräfte, welche auf das Klebeband einwirken, zu stark werden.

Ein weiteres Problem ergibt sich durch die Lärmbelastung am Arbeitsplatz. Klebebandspender können beim Applizieren von Klebeband sehr laut sein. Da professionelle Klebebandspender oftmals über Stunden hinweg und mehrere Tage die Woche eingesetzt werden, kann diese hohe Lautstärke eine Belastung für den Arbeitnehmer darstellen, im Extremfall auch für die Gesundheit des Arbeitnehmers beeinträchtigen. Daher ist es vorteilhaft, wenn die Klebebandspender Klebeband möglichst geräuscharm applizieren.

Die Aufgabe der vorliegenden Erfindung war es daher, die Nachteile des Stands der Technik zu überwinden und insbesondere einen Klebebandspender bereitzustellen, mit welchem sich Klebeband besonders zuverlässig, komfortabel und geräuscharm applizieren lässt.

Die Aufgabe wird durch einen Klebebandspender nach dem Anspruch 1 gelöst.

Der Griff kann vorzugsweise als Tangential- oder Radialgriff ausgestaltet sein. Die Klebebandrolle kann optional Bestandteil des Klebebandspenders sein, bevorzugt ist aber ein Klebebandspender ohne Klebebandrolle, der jedoch eine Klebebandrolle in der vorstehend beschriebenen Art und Weise aufnehmen kann.

Überraschenderweise verbessert die Reibungsbrücke mit der Umlenkwulst, insbesondere mit der Quererhebung bzw. der Umlenkkontaktfläche der Umlenkwulst, und insbesondere auch der Brückengleitfläche das Applizieren von Klebebandabschnitten ganz erheblich. Es wird vermutet - ohne an eine Theorie gebunden zu sein -, dass zwischen der Umlenkwulst, insbesondere der Quererhebung bzw. der Umlenkkontaktfläche der Umlenkwulst, und insbesondere auch der Brückengleitfläche und dem aufliegenden Klebebandabschnitt anziehende Wechselwirkungen wirken, die die Wahrscheinlichkeit eines unabsichtlichen Lösens des anhaftenden Klebebandabschnitts verringern. Hierbei kann es sich unter anderem auch um Van-der-Waals Kräfte handeln. Allerdings wird vermutet, dass eine elektrostatische Anziehung zwischen der reibungserzeugenden Umlenkwulst, insbesondere der Quererhebung bzw. der Umlenkkontaktfläche der Umlenkwulst, und/oder der Brückengleitfläche und dem Klebebandabschnitt eine nicht unerhebliche Rolle spielen könnte. Besonders überraschend ist auch, dass diese Anziehungskräfte jenseits der Umlenkwulst, insbesondere der Quererhebung bzw. der Umlenkkontaktfläche der Umlenkwuls, und insbesondere auch der Brückengleitfläche eine verbesserte Haftung bewirken können, was möglicherweise damit zusammenhängt, dass die Umlenkwulst und insbesondere auch Brückengleitfläche eine elektrostatische Aufladung durch Reibung erzeugen kann, welche auch jenseits von Umlenkwulst bzw. Brückengleitfläche fortwirkt. Unabhängig von dem tatsächlichen Wirkmechanismus werden mit der erfindungsgemäßen Reibungsbrücke die Applizierbarkeit des Klebebands erheblich verbessert und die Wahrscheinlichkeit eines Verknotens des Klebebands verringert. Die Brückengleitfläche fungiert bei dem erfindungsgemäßen Klebebandspender bevorzugt als Gleit- bzw. Kontaktfläche für das daran entlanggleitende Klebeband, vorzugsweise dessen nicht klebende Rückseite, kann allerdings auch nur oder zusätzlich als Anlagefläche dienen. In einer möglichen Ausführungsvariante tritt das Klebeband nach Verlassen der Umlenkwulst beim Vorbeiführen an der sogenannten Brückengleitfläche nicht oder nur abschnittsweise in Kontakt mit der Brückengleitfläche. Die Brückengleitfläche kann in diesen Ausführungsformen auch einfach als Brückenfläche bezeichnet werden.

In einer weiteren Ausführungsform des erfindungsgemäßen Klebebandspenders wird abgestellt auf einen solchen Klebebandspender, umfassend einen Griff in Form eines Radialgriffs, eine Aufnahmevorrichtung mit einem, insbesondere verschwenkbaren und/oder rotierbaren, Lager, insbesondere Zentrallager, für eine Klebebandrolle, eine Applikationsvorrichtung mit einer, insbesondere rotierbaren, Applikationswalze, wobei der Radialgriff eine Längsachse aufweist, wobei die Längsachse, insbesondere der Radialgriff, und die Applikationswalze sich auf gegenüberliegenden Seiten einer Zwischenebene befinden, wobei die Zwischenebene parallel zur Längsachse des Radialgriffs angeordnet ist und die Lagerachse des Lagers, insbesondere Zentrallagers, in einer ersten Lagerposition in der Zwischenebene liegt und/oder wobei die Applikationswalze und das Lager, insbesondere Zentrallager, sich bezüglich der Längsachse auf derselben Seite befinden, wenn ein Querschnitt orthogonal zur Lagerachse betrachtet wird. Bei der Zwischenebene handelt es sich um eine hypothetisch zu konstruierende Ebene und nicht etwa um einen tatsächlichen Vorrichtungsgegenstand der erfindungsgemäßen Klebebandspendervorrichtung. Dieser Klebebandspender umfasst eine rotationsfeste Reibungsbrücke mit einer Brückengleitfläche und einer Umlenkwulst, wobei der Klebebandspender insbesondere so ausgelegt und eingerichtet ist, dass ein Klebebandabschnitt einer auf dem Lager vorliegenden, insbesondere drehbar gelagerten, Klebebandrolle beim Abrollen über die Umlenkwulst und gegebenenfalls auch über die Brückengleitfläche gleitet oder gleiten kann, bevor er auf die Applikationsvorrichtung trifft.

Der Radialgriff erlaubt eine besonders kompakte Bauweise, wenn dessen Längsachse wie vorstehend beschrieben angeordnet ist. Hierbei befinden sich die Aufnahmevorrichtung und die Applikationswalze vorzugsweise auf derselben Seite der Längsachse.

Die Aufnahmevorrichtung umfasst vorzugsweise auch einen Mechanismus, um das Lager, insbesondere Zentrallager, aus der ersten Lagerposition in eine zweite Lagerposition zu verschwenken. Hierfür ist das Lager vorzugsweise an einem verschwenkbaren Schwenkarm befestigt. Vorzugsweise ist das Lager rotierbar und verschwenkbar, insbesondere rotierbar um eine eigene Lagerachse und verschwenkbar durch ein Verschwenken des Schwenkarms um eine Schwenkarmachse, insbesondere bevorzugt wobei die Position der Lagerachse von der Position der Schwenkarmachse abweicht und/oder wobei besagte Achsen im Wesentlichen parallel sind. Vorzugsweise ist das Lager, insbesondere Zentrallager, vorgespannt, um sich aus der ersten in die zweite Lagerposition zu bewegen. Wenn die Klebebandrolle bei der Verwendung des Klebebandspenders viel Klebeband aufweist, wird das Lager sich an oder in der Nähe der ersten Lagerposition befinden und mit abnehmender Menge an Klebeband auf der Klebebandrolle wird das Lager sich automatisch der zweiten Lagerposition annähern. So wird sichergestellt, dass die Reibungsbrücke immer nahe an der Klebebandrolle positioniert ist. Soweit in dieser Offenbarung Bezug auf die Position des Lagers genommen wird, ist vorzugsweise die erste Lagerposition gemeint, sofern sich aus dem Kontext nichts anderes ergibt. Die erste Lagerposition ist vorzugsweise eine Position, welche sich im Zentrum eines zylindrischen Gehäuses für die Klebebandrolle befindet.

Ein "Griff" im Sinne der vorliegenden Erfindung kann verschiedene Formen annehmen. Besonders bewährt haben sich Tangential- und Radialgriffe. Beim Radialgriff deutet der Griff mit seiner Längsachse in Richtung des Lagers, insbesondere in der ersten Lagerposition. Die Längsachse eines Radialgriffs muss nicht zwingend direkt durch das Lager in der ersten Lagerposition und/oder die Lagerachse in der ersten Lagerposition führen, jedoch vorzugsweise nahe an diesem vorbei, insbesondere nicht mehr als 3 cm, insbesondere bevorzugt nicht mehr als 2 cm, beanstandet von dem Lager und/oder der Lagerachse in der ersten Lagerposition, dort wo der Abstand zwischen der Längsachse und besagtem Lager bzw. besagter Lagerachse in der ersten Lagerposition am kürzesten ist. Vorzugsweise ist es bei dem Radialgriff vorgesehen, dass der kürzeste Abstand zwischen Längsachse und Lager in der ersten Lagerposition jenseits des Radialgriffs vorliegt. Bei einem Tangentialgriff deutet der Griff mit seiner Längsachse hingegen nicht auf das Lager, insbesondere in der ersten und zweiten Lagerposition. Stattdessen ist die Längsachse des Griffs weiter entfernt von dem Lager und/oder der Lagerachse als beim Radialgriff, insbesondere auch dort wo der Abstand zwischen der Längsachse und besagtem Lager bzw. besagter Lagerachse am kürzesten ist mehr als 3 cm, insbesondere mehr als 4 cm, insbesondere bevorzugt mehr als 5 cm, beanstandet, insbesondere in der ersten und/oder zweiten Lagerposition. Vorzugsweise ist es bei dem Tangentialgriff vorgesehen, dass der kürzeste Abstand zwischen Längsachse und Lager, insbesondere in der ersten Lagerposition, bei einem Punkt der Längsachse innerhalb des Tangentialgriffs vorliegt. Während die Längsachse eines Radialgriffs vorzugsweise durch einen Bereich führt, in dem die Klebebandrolle bei der gattungsgemäßen Verwendung vorliegt, ist dies beim Tangentialgriff üblicherweise nicht der Fall. Die Längsachse eines Tangentialgriff kommt der Klebebandrolle bei der gattungsgemäßen Verwendung üblicherweise nicht nahe, insbesondere weist einen Mindestabstand von 3 cm von dem Außenbereich der Klebebandrolle auf. Die Längsachse des Griffs kann auch als Griffachse bezeichnet werden. Es ist vorzugsweise die zentrale Achse des Griffs, welche direkt durch den Griff entlang seiner Längserstreckung führt. Sowohl Tangential- als auch Radialgriffe können eine zylindrische Grundform aufweisen, bei der Querschnitt zumeist nicht rund, sondern elliptisch ist. Vorzugsweise sind Tangential- und Radialgriffe linear und nicht gekrümmt aufgebaut.

Ein "Klebebandabschnitt" im Sinne der vorliegenden Erfindung kann mit der Klebebandrolle verbunden sein, ist jedoch vorzugsweise bereits nicht mehr radial auf dem Kern der Klebebandrolle verhaftet, sondern losgelöst, jedoch vorzugsweise noch endständig mit der restlichen Klebebandrolle verbunden. Es handelt sich mithin um einen von der Klebebandrolle ganz oder teilweise abstehenden Klebebandabschnitt, der mit der Klebebandrolle endständig und/oder einstückig verbunden ist, sofern er noch nicht abgeschnitten wurde. Üblicherweise umfasst der Klebebandabschnitt eine klebende Klebebandseite und eine gegenüberliegende nicht klebende Klebebandseite. Zumeist wird dies erreicht, indem das Klebeband nur einseitig mit einer Klebstoffschicht beschichtet ist. Nach der Applikation des Klebebandabschnitts mit dem Klebebandspender, d.h. nach dem Aufbringen des Klebebandabschnitts auf eine Oberfläche, wird dieser üblicherweise abgeschnitten und ein weiterer Klebebandabschnitt kann appliziert werden. Besagter weiterer Klebebandabschnitt ist dabei zum Zeitpunkt des Abschneidens bereits ganz oder teilweise von Klebeband abgelöst. Es sei darauf hingewiesen, dass die Klebebandrolle und der Klebebandabschnitt nur optional Bestandteil des Klebebandspenders sind und auch ein Klebebandspender ohne Klebebandrolle beansprucht ist.

"Rotationsfest" im Sinne der vorliegenden Erfindung bedeutet, dass das entsprechende Element nicht rotierbar befestigt ist, beispielsweise einstückig mit diesem verbunden oder verklebt oder angeschraubt. Natürlich kann der Klebebandspender als Ganzes durch einen Nutzer gewendet werden und damit auch die rotationsfesten Elemente. Gemeint ist, dass ein rotationsfestes Element nicht mit Bezug auf den Grundkörper des restlichen Klebebandspenders rotiert, insbesondere nicht mit Bezug auf den Griff oder ggf. das Gehäuse. Das Referenzsystem ist also der Klebebandspender selbst, beispielsweise auch der Griff und ggf. das Gehäuse des Klebebandspenders. Ein rotierbares Element ist im Gegensatz zu einem rotationsfesten Element rotierbar mit dem restlichen Klebebandspender verbunden. Vorzugsweise kann das entsprechende Element auch keine teilweise Rotations- und/oder Schwenkbewegung mit Bezug auf das Referenzsystem durchführen. Ein verschwenkbares Element ist analog zu verstehen mit demselben Referenzsystem.

Vorzugsweise ist der Klebebandspender für ein Klebeband mit einer Klebebandbreite ausgelegt und die Umlenkwulst umfasst eine Umlenkkontaktfläche, welche weniger breit als die Klebebandbreite des Klebebands ist, wobei der Klebebandabschnitt des Klebebands Klebebandränder aufweist und bei der gattungsgemäßen Verwendung des Klebebandspenders beim Gleiten über die Umlenkwulst mit seinen Klebebandrändern beabstandet von der Umlenkkontaktfläche ist, insbesondere beabstandet von der Umlenkwulst. Vorzugsweise umfasst die besagte Umlenkkontaktfläche. Dies verringert die Geräuschemission.

Vorzugsweise ist der Klebebandspender für ein Klebeband mit einer Klebebandbreite von mindestens 47 mm ausgelegt, wobei die Umlenkkontaktfläche eine Klebebandbreite von weniger als 43 mm, insbesondere von weniger als 40 mm, aufweist. In einigen Ausgestaltungen ist der Klebebandspender für ein Klebeband mit einer Klebebandbreite von 47 bis 51 mm ausgelegt, wobei die Umlenkkontaktfläche eine Kontaktflächenlänge von weniger als 43 mm, insbesondere von weniger als 40 mm, aufweist. In einigen Ausgestaltungen ist der Umlenkwulst so ausgebildet, dass ein Polyvinylchlorid-Packbandabschnitt einer Polyvinylchlorid-Packbandrolle mit einer Klebebandbreite von 48 bis 50 mm so an besagter Umlenkwulst entlangleitet, dass die Ränder des Polyvinylchlorid- Packbandabschnitts die Umlenkwulst nicht kontaktieren, insbesondere die Reibungsbrücke an der Umlenkwulst nicht kontaktieren. In einer Ausgestaltung ist der Klebebandspender für ein Klebeband mit einer Klebebandbreite von 37 bis 51 mm ausgelegt, wobei die Umlenkkontaktfläche eine Kontaktflächenlänge von weniger als 37 mm, insbesondere von weniger als 35 mm, aufweist. Die Kontaktflächenlänge wird vorzugsweise orthogonal zu der Richtung bestimmt, in welcher der Klebebandabschnitt über die Umlenkwulst und insbesondere auch über die Brückengleitfläche gleitet.

In einigen Ausgestaltungen umfasst die Umlenkwulst eine Quererhebung, insbesondere Querwölbung. Es hat sich gezeigt, dass das Geräusch beim Abstreifen der Klebebandrolle durch die Quererhebung, insbesondere Querwölbung, geringer wird. Ohne an eine Theorie gebunden zu sein, wird vermutet, dass die Klebebandränder des Klebebands bei einem Kontakt vibrieren und diese Vibration nicht in gleichem Maße auftritt, wenn eine Quererhebung, insbesondere Querwölbung, besagten Kontakt an der Umlenkwulst unterbindet. Die Vibration kann Geräusche in einem hohen Frequenzbereich erzeugen.

Vorzugsweise umfasst die Umlenkwulst besagte Quererhebung, wobei die Quererhebung ausgelegt und eingerichtet ist, den Klebebandabschnitt randständig von der Umlenkwulst zu distanzieren, während der Klebebandabschnitt abseits der Klebebandränder die Quererhebung kontaktiert. Vorzugsweise ist es vorgesehen, dass die Quererhebung, insbesondere Querwölbung, bei der gattungsgemäßen Verwendung die Ränder des Klebebandabschnitts einer Klebebandrolle mit einer Klebebandbreite von 48 mm bis 50 mm von der Umlenkwulst distanziert.

Vorzugsweise umfasst die Umlenkwulst eine Umlenkkontaktfläche, mit welcher der Klebebandabschnitts bei der gattungsgemäßen Verwendung des Klebebandspenders zum Applizieren von Klebeband in Kontakt steht. In einigen Ausgestaltungen stehen die Klebebandränder des Klebebands bei besagter gattungsgemäßer Verwendung des Klebebandspenders zum Applizieren von Klebeband nicht in Kontakt mit besagter Umlenkkontaktfläche, insbesondere mit der Umlenkwulst. Die Umlenkwulst liegt in einer besonders zweckmäßigen Ausführungsform einstückig mit der Brückengleitfläche bzw. dem Element, das die Brückengleitfläche bildet, vor. Bevorzugt sind die Umlenkwulst und die Brückengleitfläche integraler Bestandteil der Reibungsbrücke.

Vorzugsweise weist die Quererhebung, insbesondere beabstandet von den Reibungsbrückenseiten, ein Quererhebungsmaximum auf, an welchem den Klebebandabschnitt kontaktiert, während die Quererhebung jenseits des Quererhebungsmaximums, insbesondere zwei oder mehr randständige, Quererhebungsminima aufweist, an welche den Klebebandabschnitt, insbesondere die Klebebandränder des Klebebandabschnitts, bei der gattungsgemäßen Verwendung des Klebebandabschnitts zum Applizieren von Klebeband nicht kontaktiert.

Vorzugsweise erstreckt sich die Quererhebung zwischen gegenüberliegenden Reibungsbrückenseiten der Reibungsbrücke. In einigen Ausgestaltungen erstreckt sich die Quererhebung von einer oder aus Richtung einer ersten Reibungsbrückenseite bis zu einer oder in Richtung einer zweiten Reibungsbrückenseite. Vorzugsweise weist die Quererhebung ein Quererhebungsmaximum auf, welches zwischen den und beabstandet von den Reibungsbrückenseiten vorliegt, insbesondere beabstandet mittig zwischen den Reibungsbrückenseiten. In einer Ausgestaltung spannt die Quererhebung einen polygonalen oder kontinuierlichen Bogen von der ersten bis zur zweiten Reibungsbrückenseite.

Die Quererhebung kann als Querwölbung ausgestaltet sein. Alternativ oder zusätzlich ist auch eine polygonal geformte Quererhebung denkbar. In einigen Ausgestaltungen hat die polygonal geformte Quererhebung einen Querschnitt, bei welchem diese zwei Schenkel aufweist, welche Quererhebungsminima umfassen und eine lineare Verbindungslinie zwischen den Schenkeln, welche das Quererhebungsmaximum umfasst.

Vorzugsweise weist die Quererhebung mindestens einen Querschnitt auf, welcher sich orthogonal zur Laufrichtung des Klebebandabschnitts an der Quererhebung und/oder zur Umlenkgleitfläche erstreckt, wobei die Quererhebung in besagtem Querschnitt als erhobene und/oder gekrümmte Kontur sichtbar ist. Alternativ oder zusätzlich weist die Quererhebung mindestens einen Querschnitt auf, welcher sich parallel zur Brückengleitfläche erstreckt, wobei die Quererhebung in besagtem Querschnitt als erhobene und/oder gekrümmte Kontur sichtbar ist. Wenn die Umlenkwölbung keine Quererhebung aufweist, kann es vorgesehen sein, dass in besagten Querschnitten die Umlenkwölbung nicht als erhobene und/oder gekrümmte Kontur, sondern als gerade Linie erkennbar ist.

Der Klebebandspender umfasst eine Aufnahmevorrichtung. Die Aufnahmevorrichtung kann in einer Ausgestaltung eine Trägerplatte, ein geschlossenes Gehäuse oder ein halbgeschlossenes Gehäuse umfassen. Das Gehäuse ist vorzugsweise ausgelegt und eingerichtet, die Klebebandrolle aufzunehmen und ggf. auch das Schneidemesser sowie die Applikationswalze zu halten. Besonders bevorzugt ist ein geschlossenes oder halboffenes Gehäuse mit einer zylindrischen Aussparung für eine Klebebandrolle. In einer Ausgestaltung ist das Schneidemesser lösbar mit der Aufnahmevorrichtung, insbesondere dem Gehäuse, verbunden, vorzugsweise wobei keine Werkzeuge benötigt werden, um das Schneidemesser zu lösen. Ein Klemmmechanismus hat sich beispielsweise als geeignet erwiesen.

In einigen Ausgestaltungen ist es vorgesehen, dass der Klebebandabschnitt nach dem Ablösen von der Klebebandrolle mit der klebenden Seite kontaktfrei über die Applikationswalze und/oder die Reibungsbrücke geführt ist, insbesondere mit der nichtklebenden Seite kontaktierend über diese gleitet. Vorzugsweise kontaktiert die Aufnahmevorrichtung ein Klebeband, insbesondere den Klebebandabschnitt, bei der gattungsgemäßen Verwendung auf der klebenden Seite nicht, sondern nur auf der nichtklebenden Seite.

Insbesondere bevorzugt ist es, wenn die Aufnahmevorrichtung. Insbesondere die Reibungsbrücke und/oder Applikationswalze, ausgelegt und eingerichtet ist, an der nichtklebenden Seite des Klebebands, insbesondere an der nichtklebenden Seite des Klebebandabschnitts, zu haften. Die Haftung kann beispielsweise auf van-der-Walls Kräften und/oder elektrostatischen Anziehungskräften beruhen. Anders als bei der Klebenden Seite ist jedoch kein Klebstoff zur Haftung vorgesehen. Aus dem Stand der Technik sind auch Metallbügel bekannt, welche an der klebenden Seite aufliegen und ein Ablösen des Klebebands verhindern. Dies haben jedoch den Nachteil, dass die Reibung erheblich erhöht wird. Überraschenderweise sind solche Metallbügel bei der vorliegenden Erfindung entbehrlich.

Die Aufnahmevorrichtung umfasst ein Lager für eine Klebebandrolle. Vorzugsweise ist das Lager ganz oder teilweise rotierbar, so dass Klebebandabschnitte von der Klebebandrolle abgerollt werden können. Grundsätzlich ist es auch denkbar, dass die Klebebandrolle eine Rotationslagerung umfasst und auf einem rotationsfesten Lager des Klebebandspenders aufgebracht ist. In jedem Fall ist es bevorzugt, wenn eine mit dem Lager verbundene Klebebandrolle rotierbar ist, insbesondere um eine Lagerachse rotierbar.

Vorzugsweise ist das Lager der vorliegenden Erfindung als Zentrallager ausgestaltet, d.h. die das Lager ist bei der gattungsgemäßen Befestigung einer Klebebandrolle am Lager mittig bezüglich der Klebebandrolle angeordnet. Es gibt grundsätzlich auch Lager, die nicht mittig an der Klebebandrolle vorliegen. Gleichwohl haben sich Zentrallager besonders bewährt.

Die Applikationsvorrichtung umfasst eine Applikationswalze. Mit der Applikationswalze kann der Klebebandabschnitt an den mit dem Klebeband zu beklebende Untergrund angedrückt werden, um eine Haftung zu erzielen. Vorzugsweise handelt es sich um eine Applikationswalze mit einer Walzfläche aus oder umfassend Kunststoff. Der Kunststoff ist vorzugsweise elastischer und/oder weicher als das Material, insbesondere der Kunstsoff, der Reibungsbrücke, insbesondere bevorzugt der Umlenkwulst und/oder der Brückengleitfläche. Obgleich die Applikationswalze und die Reibungsbrücke für eine Kontaktierung mit dem Klebebandabschnitt optimiert sind, hat sich eine elastischere und/oder weichere Walzfläche als vorteilhaft erwiesen. Die Walzfläche kann dabei durch eine gewisse Weichheit und/oder Elastizität Unebenheiten des Untergrunds, auf welchem das Klebeband aufgebracht werden soll, ausgleichen, so dass ein gleichmäßigeres Andrücken erleichtert wird. Auch ist der Reibungswiderstand der Applikationswalze, wenn diese gerade nicht rotiert, vorzugweise höher als der Reibungswiderstand der Umlenkwulst und/oder der Brückengleitfläche. Damit hat es sich bewährt ein weicheres Material für die Walzfläche und/oder Applikationswalze als für die Reibungsbrücke auszuwählen.

In einer ganz besonders bevorzugten Ausgestaltung ist die Walzfläche und/oder Applikationswalze mit einem Pulver versehen, insbesondere beschichtet. In einer Ausgestaltung handelt es sich bei dem Pulver um Talkum bzw. pulverförmiges Talk. Das Pulver haftet an der Walzfläche und/oder Applikationswalze und verbesserte das Abrollen des Klebebands. Dies funktioniert besonders gut, wenn die Walzfläche elastischer und/oder weicher als das Material, insbesondere der Kunststoff, der Reibungsbrücke, insbesondere der Umlenkwulst und/oder der Brückengleitfläche, ist.

In einer Ausgestaltung ist die Reibungsbrücke zwischen der Applikationswalze und dem Lager angeordnet, insbesondere wenn das Lager sich in der zweiten Lagerposition befindet.

In einer zweckmäßigen Ausgestaltung ist die Reibungsbrücke und/oder Umlenkwulst und/oder Brückengleitfläche so in dem Klebebandspender rotationsfest verbaut, dass diese bei der gattungsmäßen Verwendung zum Applizieren von Klebeband auf einem ebenen Untergrund mit besagtem ebenen Untergrund nicht in Kontakt tritt, insbesondere nicht in Kontakt treten kann. Dies erleichtert das Abrollen.

Vorzugsweise ist die Reibungsbrücke ausgelegt und eingerichtet, mit der nicht klebenden Seite eines Klebebands bei der gattungsgemäßen Verwendung in Kontakt zu treten.

Auch ist es bevorzugt, wenn die Brückengleitfläche eine Brückengleitflächenlänge aufweist, welche größer oder im Wesentlichen gleich groß wie die Länge der Applikationswalze ist. Im Wesentlichen gleich groß sind zwei Längen zumindest dann, wenn die längere der Längen nicht mehr als 20%, insbesondere nicht mehr als 10%, länger ist. Es hat sich gezeigt, dass die Anhaftung des Klebebandabschnitts an der Brückengleitfläche besser ist, je größer die Brückengleitfläche ist. Vorzugsweise weist die Reibungsbrücke und/oder die Umlenkwulst und/oder die Brückengleitfläche eine Gleitlächenbreite auf, welche mindestens 10 % der Gleitflächenlänge der Umlenkwulst und/oder der Brückengleitfläche beträgt, insbesondere mindestens 25 %. Die Gleiflächenbreite sollte allerdings vorzugsweise nicht mehr als 200 %, insbesondere nicht mehr als 100 %, insbesondere bevorzugt nicht mehr als 70 %, der Gleitflächenlänge der Brückengleitfläche betragen. Eine vergleichsweise große Gleiflächenbreite der Umlenkwulst und/oder der Brückengleitfläche sorgt für eine bessere Anhaftung des Klebebandabschnitts. Wenn die Gleiflächenbreite der Brückengleitfläche jedoch zu groß wird, ist es schwieriger, diese innerhalb des Klebebandspenders platzsparend unterzubringen. Besagte Gleiflächenbreite wird vorzugsweise in der Richtung bestimmt, in welcher der Klebebandabschnitt über die Brückengleitfläche gleitet. Besagte Gleitflächenlänge wird vorzugsweise orthogonal zu dieser Richtung bestimmt.

Vorzugsweise weist die Reibungsbrücke und/oder die Umlenkwulst und/oder die Brückengleitfläche eine Brückenbreite auf, welche mindestens 10 % der Brückenlänge der Reibungsbrücke beträgt, insbesondere mindestens 25 %. Die Brückenbreite sollte allerdings vorzugsweise nicht mehr als 200 %, insbesondere nicht mehr als 100 %, insbesondere bevorzugt nicht mehr als 70 %, der Brückenlänge der Reibungsbrücke betragen. Besagte Brückenbreite wird vorzugsweise in der Richtung bestimmt, in welcher der Klebebandabschnitt über die Brückengleitfläche gleitet. Besagte Brückenlänge wird vorzugsweise orthogonal zu dieser Richtung bestimmt.

Vorzugsweise hat die Brückengleitfläche eine Größe von mindestens 1 cm², insbesondere mindestens 2 cm², insbesondere bevorzugt mindestens 5 cm².

Die Reibungsbrücke umfasst vorzugsweise einen Kunststoff, insbesondere besteht überwiegend, d.h. zu mindestens 50%, aus diesem, vorzugsweise zu mindestens 80% oder vollständig. Grundsätzlich ist auch eine Reibungsbrücke aus Metall denkbar, allerdings hat sich Kunststoffe besonders bewährt. Vorzugsweise ist besagter Kunststoff ausgewählt aus einer Gruppe bestehend aus Polyamid, Polycarbonat, Acrylnitril-Butadien-Styrol, Styrol-Acrylnitril-Copolymerisat, Polyacetale, insbesondere Polyoxymethylen (POM), Polyurethan, Polyketon, Polyester-Urethan-Kautschuk, Polyetherketon, insbesondere PEK, PEKK, PEEEL, Polymethacrylat. Hartkunststoffe haben sich als besonders geeignet erwiesen, insbesondere was Hafteigenschaften und Reibung anbelangt. Vorzugsweise umfasst die Reibungsbrücke den Kunststoff Polyamid, insbesondere Polyamid 6.6 oder Polyamid 6. Als ganz besonders geeignet hat sich Polyamid 6.6 erwiesen. Ebenfalls als ganz besonders geeignet hat sich Polyoxymethylen (POM) erwiesen. Mit POM wurde festgestellt, dass die Reibung vermindert ist und die elktrostatische Aufladung verbessert wird. Es konnte festgestellt werden, dass Polyamid und/oder Polyoxymethylen, insbesondere Polyoxymethylen, mit einer verbesserten, insbesondere elektrostatischen, Haftung von Klebebandabschnitten an der Umlenkwulst und/oder, insbesondere und, der Brückengleitfläche einhergeht. Bevorzugt enthalten die Quererhebung und/oder Umlenkkontaktfläche der Umlenkwulst oder die Umlenkwulst oder die Brückengleitfläche, insbesondere die Reibungsbrücke, oder die Quererhebung und/oder Umlenkkontaktfläche der Umlenkwulst und die Brückengleitfläche oder die Umlenkwulst und die Brückengleitfläche Polyamid, insbesondere Polyamid 6.6 und/oder Polyamid 6, und/oder ein Polyacetal, insbesondere Polyoxymethylen, oder, was bevorzugt ist, bestehen hieraus, wobei Polyoxymethylen bevorzugt ist.

Der vorstehend genannte Kunststoff der Reibungsbrücke bildet vorzugsweise die Oberfläche der Brückengleitfläche und/oder, vorzugsweise und, Umlenkwulst, insbesondere die Oberfläche der gesamten Reibungsbrücke, aus. Vorzugsweise besteht die Brückengleitfläche und/oder die Umlenkwulst aus einem der genannten Kunststoffe, insbesondere Polyamid und/oder Polyoxymethylen. Der Kern der Reibungsbrücke kann auch aus einem anderen Kunststoff, beispielsweise dem der weiteren Komponenten des Klebebandspenders, gebildet sein oder aber aus einem anderen Material bestehen, beispielsweise einem Metall.

In einer weiteren Ausgestaltung ist die Reibungsbrücke einstückig ausgebildet, insbesondere aus einem der genannten Kunststoffe.

Die Reibungsbrücke ist vorzugsweise über mindestens ein, insbesondere mechanisches, Fixierungselement rotationsfest befestigt. Alternativ oder zusätzlich kann die Reibungsbrücke mit dem restlichen Klebebandspender verklebt sein oder einstückig mit diesem ausgeführt sein. Als Fixierungselemente haben sich Schrauben, Nägel, Bolzen etc. als geeignet erwiesen, wobei diese beispielsweise aus Metall oder Kunststoff gebildet sein können. Vorzugsweise ist die Reibungsbrücke über ein erstes und zweites Fixierungselement rotationsfest befestigt. Zwei bis vier Fixierungselemente sind besonders geeignet, um jegliche Rotation zu unterbinden.

Die Reibungsbrücke kann mindestens einen Versteifungsschenkcl umfassen. Der Versteifungsschenkel gibt zusätzliche Stabilität. Es können ein erster Versteifungsschenkel beim ersten Fixierungsmittel und ein zweiter Versteifungsschenkel beim zweiten Fixierungsmittel vorgesehen sein.

Vorzugsweise ist die Reibungsbrücke an mindestens vier Punkten mit dem restlichen Klebebandspender rotationsfest verbunden.

Die Reibungsbrücke umfasst eine Umlenkwulst. Hierbei ist es bevorzugt, wenn bei der gattungsgemäßen Verwendung des Klebebandspenders eine Umlenkung des Klebebandabschnitts an der Umlenkwulst erfolgt, vorzugsweise eine Umlenkung um mindestens 45°, insbesondere um mindestens 90°, insbesondere bevorzugt um mehr als 90°.

Die Umlenkwulst kann einstückig mit der Brückengleitfläche verbunden sein. Sie kann auch als Umlenkpin ausgestaltet sein. Der Umlenkpin ist dabei rotierbar oder rotationsfest, vorzugsweise rotationsfest, ausgebildet. Die Umlenkwulst kann auch beanstandet von der Brückengleitfläche ausgebildet sein, insbesondere beanstandet durch eine Brückenaussparung.

Die Umlenkwulst ist vorzugsweise mit einem mittleren Schmiegekreis abgerundet. Vorzugsweise weist die Abrundung oder eine Querschnitt der Abrundung mindestens einen abgerundeten Bereich mit einem Punkt, insbesondere zweiten Punkt, auf, dessen Schmiegekreis, auch Krümmungskreis genannt, einen mittleren Schmiegekreisradius, insbesondere zweiten mittleren Schmiegekreisradius, von 0,1 mm bis 50 mm, vorzugsweise 0,2 mm bis 20 mm, insbesondere bevorzugt 0,7 bis 10 mm, aufweist. Die Umlenkwulst kann auch durch einen Umlenkpin mit besagtem mittleren Schmiegekreisradius ausgebildet sein.

Vorzugsweise umfasst die Reibungsbrücke eine, insbesondere konkave, Aufnahmewölbung. Insbesondere bevorzugt ist es, wenn durch die Aufnahmewölbung sichergestellt wird, dass die Reibungsbrücke nicht mit der Applikationswalze kollidiert, mithin durch das zurücktreten in diesem Bereich eine Reibung zwischen Applikationswalze und Reibungsbrücke verhindert wird. Vorzugsweise grenzt die Applikationswalze an die Aufnahmewölbung.

In einer zweckmäßigen Ausgestaltung umfasst die Reibungsbrücke einen Umlenkabschnitt, insbesondere eine, vorzugsweise abgerundete, Umlenkkante. Der Umlenkabschnitt ist vorzugsweise dazu ausgelegt, den Klebebandabschnitt, sofern an dieser anliegend, von der Reibungsbrücke zu lösen. In zahlreichen Ausgestaltungen markiert der Umlenkabschnitt, insbesondere die Umlenkkante, ein Ende der Brückengleitfläche. An den Umlenkabschnitt, insbesondere an die Umlenkkante, bzw. Brückengleitfläche kann sich eine gegenüber der Brückengleitfläche geneigte Fläche anschließen. In einigen Ausgestaltungen umfasst die Reibungsbrücke besagten Umlenkabschnitt, insbesondere besagte Umlenkkante, wobei der Umlenkabschnitt näher an der Applikationswalze als die Umlenkwulst ist, insbesondere wobei der Klebebandspender so ausgelegt und eingerichtet ist, dass ein Klebebandabschnitt einer auf dem Lager vorliegenden Klebebandrolle beim Abrollen über den Umlenkabschnitt gleitet und dort umgelenkt wird und/oder sich von der Reibungsbrücke separiert. Es kann vorgesehen sein, dass das Klebeband die geneigte Fläche bei der gattungsgemäßen Verwendung nicht oder nur teilweise kontaktiert.

In einigen Ausgestaltungen umfasst die Reibungsbrücke zusätzlich zu der Umlenkwulst eine abgerundete Kontaktwulst. Die abgerundete Kontaktwulst soll vorzugsweise das Klebeband entgegennehmen, insbesondere ablösen. Auch die Umlenkwulst kann abgerundet sein und das Klebeband entgegennehmen. Eine Kontaktwulst ist somit nicht zwingend erfoderlich. Falls eine Kontaktwulst vorgesehen ist, hat es sich bewährt, wenn die Umlenkwulst schwächer abgerundet ist als die Kontaktwulst, insbesondere die Abrundung der Kontaktwulst einen größeren mittleren Schmiegekreisradius beschreibt. Vorzugsweise ist die Kontaktwulst näher an der Umlenkwulst als an dem Umlenkabschnitt, insbesondere der Umlenkkante, vorgesehen. Insbesondere bevorzugt ist es auch, wenn die Brückengleitfläche bis zur Umlenkwulst reicht und jenseits der Umlenkwulst die abgerundete Kontaktwulst ist. In einigen Ausgestaltungen kontaktiert das Klebeband beim Abrollen als erstes die abgerundete Kontaktwulst der Reibungsbrücke.

In einigen bevorzugten Ausgestaltungen ist eine Kontaktwulst nicht vorgesehen und die, insbesondere abgerundete, Umlenkwulst nimmt das Klebeband bei der gattungsgemäßen Verwendung entgegen.

Vorzugsweise geht die Umlenkwulst kontinuierlich in die Brückengleitfläche über, insbesondere stetig im mathematischen Sinne und/oder ohne Ausbildung einer scharfen Kante.

Vorzugsweise weist besagte Kontaktwulst im Querschnitt einen abgerundeten Bereich mit einem ersten Punkt auf, dessen Schmiegekreis einen ersten mittleren Schmiegekreisradius hat. Vorzugsweise weist die Umlenkwulst im Querschnitt einen abgerundeten Bereich mit einem zweiten Punkt auf, dessen Schmiegekreis einen zweiten mittleren Schmiegekreisradius hat. Der zweite mittlere Schmiegekreisradius ist in einer Ausgestaltung um ein Vielfaches kleiner als der erste mittlere Schmiegekreisradius, insbesondere mindestens um das Dreifache kleiner. Der zweite mittlere Schmiegekreisradius beträgt vorzugsweise 0,1 mm bis 10 mm, insbesondere 0,2 mm bis 3 mm, insbesondere bevorzugt 0,7 bis 2 mm. Es wird vermutet, dass ein Meiner zweiter mittlerer Schmiegekreisradius mit einer stärkeren Reibung und damit mit einer stärkeren elektrostatischen Aufladung einhergeht.

Vorzugsweise ist das, insbesondere um die eigene Achse rotierbare, Lager für eine Klebebandrolle zwischen einer ersten und einer zweiten Lagerposition verschwenkbar, insbesondere von der ersten bis zur zweiten Lagerposition und jeweils nicht weiter und auch umgekehrt, wobei das Lager an einem Schwenkarm befestigt ist, der mit einer vorgespannten Schwenkarmfeder verbunden ist, wobei die Schwenkarmfeder den Schwenkarm und das Lager in Richtung der zweiten Lagerposition drängt, wobei das Lager in der zweiten Lagerposition näher an der Umlenkwulst der Reibungsbrücke ist als in der der ersten Lagerposition. Vorzugsweise ist die Querstange für die Aktivierungsplatte orthogonal zu einer Schwenkstange orientiert, wobei der Schwenkarm um die Schwenkstange schwenkt.

Vorzugsweise ist gegenüberliegend von der Brückengleitfläche mindestens eine Fixierungsauskragung, insbesondere eine erste und, vorzugsweise gegenüberliegende, zweite Fixierungsauskragung vorgesehen, insbesondere wobei sich ein Durchlass zwischen der ersten und zweiten Fixierungsauskragung befindet. Die mindestens eine Fixierungsauskragung kontaktiert den Klebebandabschnitt bei der gattungsgemäßen Verwendung vorzugsweise nicht und ist beabstandet von der Brückengleitfläche und der Reibungsbrücke. Vorzugsweise ist die mindestens eine Fixierungsauskragung fest verbaut, d.h. weder rotier- noch verschwenkbar. Die Fixierungsauskragung sichert den Klebebandabschnitt zusätzlich und schirmt die Brückengleitfläche ab.

Vorzugsweise weist der Griff eine Längsachse, insbesondere die bereits beschrieben Längsachse, auf, wobei die Längsachse und die Applikationswalze sich auf gegenüberliegenden Seiten einer Zwischenebene befinden, wobei die Zwischenebene parallel zur Längsachse angeordnet ist und die Lagerachse des Lagers in der ersten Lagerposition in der Zwischenebene liegt. In einer Ausgestaltung ist diese Längsachse weniger als 5 cm, vorzugsweise weniger als 3 cm, von dem Lager in der ersten Lagerposition entfernt. Dies ermöglicht eine besonders effiziente und kompakte Bauweise.

In einer zweckmäßigen Ausgestaltung ist das Lager für eine Klebebandrolle in eine solche Position verschwenkbar, dass eine die Applikationswalzenachse der Applikationswalze und die Lagerachse des Lagers verbindende Linie und/oder Ebene definierbar ist, die im Wesentlichen parallel zu mindestens einem Abschnitt der Brückengleitfläche verläuft. "Im Wesentlichen parallel" bedeutet, dass die Abweichung von einer exakt parallelen Orientierung weniger als 20°, insbesondere weniger als 10°, vorzugsweise weniger als 5°, beträgt. Die kann beispielsweise in der ersten Lagerposition oder aber in einer dritten Lagerposition der Fall sein, wobei die dritte Lagerposition zwischen der ersten und zweiten Lagerposition liegt. Vorzugsweise ist es alternativ oder zusätzlich vorgesehen, dass die Brückengleitfläche im Wesentlichen parallel zu der Applikationswalzenachse und/oder Lagerachse verläuft. In einer Ausgestaltung ist eine die Applikationswalzenachse und Lagerachse verbindende Linie definierbar, wobei die Brückengleitfläche im Wesentlichen parallel zu dieser Linie und im Wesentlichen parallel zu der Applikationswalzenachse und/oder Lagerachse orientiert ist.

In einigen Ausgestaltungen ist die Brückengleitfläche gekrümmt. Vorzugsweise ist die Brückengleitfläche jedoch plan und flach, d.h. ohne Krümmung, ausgebildet.

In einer weiteren zweckmäßigen Ausgestaltung umfasst der Klebebandspender ein, insbesondere entfernbares, Schneidemesser, insbesondere mit einer Zähnung, welches aus einer aus einer abgeschirmten ersten Messerposition in eine zweite Messerposition überführbar ist, in welcher das Schneidemesser frei hervorsteht. Es hat sich gezeigt, dass das Schneidemesser ein Abtrennen des Klebebandstreifens nach der Applikation erleichtert. Durch die zwei Messerpositionen wird die Verletzungsgefahr verringert und zudem ein versehentliches Abtrennen unterbunden. Beispielsweise kann ein Knopf oder Schieberegler vorgesehen sein, mit welchem das Messer manuell ausgefahren wird. Allerdings hat es sich bewährt, wenn der Klebebandspender eine vorgespannte Aktivierungsplatte umfasst, wobei die vorgespannte Aktivierungsplatte, wenn sie mit Druck belastet und bewegt wird, das Schneidemesser entgegen der Bewegungsrichtung der Aktivierungsplatte in die zweite Messerpositionen überführt, in welcher das Schneidemesser frei hervorsteht. Dieser Automatismus erleichtert das Abtrennen des Klebebands.

Vorzugsweise ist das Schneidemesser mit einem Aufnahmeblock verbunden oder umfasst einen solchen, wobei der Aufnahmeblock eine Fixierung des Schneidemessers und einen Austausch des Schneidemessers erleichtern kann. Vorzugsweise kann das Schneidemesser von dem Aufnahmeblock abgelöst werden, insbesondere werkzeugfrei abgelöst werden.

In einigen Ausführungsformen umfasst der Klebebandspender eine Aktivierungsplattenfeder mit einem in Schraubenform um eine Querstange gewickelten ersten Draht und einem in Schraubenform um besagte Querstange gewickelten zweiten Draht, wobei der erste und zweite Draht durch einen Bügel einstückig verbunden sind, wobei die Aktivierungsplatte eine Aussparung und/oder Auskragung zur Fixierung des Bügels aufweist. Es hat sich überraschenderweise gezeigt, dass das Abtrennen eines applizierten Klebebandabschnitts nun besser erfolgt. Dies ist keineswegs selbstverständlich. Soweit im Stand der Technik Aktivierungsplatten beschrieben werden, wird die Querstange als hinreichend angesehen, um die Aktivierungsplattenfeder drehbar zu fixieren. Allerdings wird mittels der Aussparung und/oder Auskragung eine zusätzliche Fixierung erzielt. Grundsätzlich ist auch eine Verklebung möglich, allerdings hat sich eine mechanische Fixierung bewährt, insbesondere indem der Bügel durch die Aussparung und/oder Auskragung eingeklemmt oder gehalten wird. Es wird vermutet, dass die Aktivierungsplatte nun härter anschlägt, was ein sauberes Abtrennen eines applizierten Klebebandabschnitts erleichtert.

Die Aktivierungsplatte kann zusätzlich Verstärkungselemente aufweisen, insbesondere ein erstes und zweites Verstärkungselement.

Vorzugsweise umfasst der Klebebandspender eine Endgleitfläche, insbesondere benachbart zu einem Spalt durch den die Schneidvorrichtung, insbesondere das Schneidemesser, austritt. Die Endgleitfläche umfasst in einer Ausgestaltung Metall, insbesondere Aluminium. Sie ist also kurz vor dem Ende vorgesehen, an welchem der Klebebandabschnitt abgetrennt wird. Die Endgleitfläche kann daher auch als Endanlagefläche für einen Klebebandabschnitt bezeichnet werden. Die Endgleitfläche bzw. die Endanlagefläche hilft bei der Führung des Klebebands, wobei eine maßgebliche Rolle elektrostatischer Wechselwirkungen vermutet wird, ohne an eine Theorie gebunden zu sein.

In einer zweckmäßigen Ausgestaltung umfasst der Klebebandspender eine Klebebandrolle und einen von der Klebebandrolle abgerollten Klebebandabschnitt, der mit der Klebebandrolle verbunden ist, wobei der Klebebandabschnitt eine klebende Klebebandseite und eine gegenüberliegende nichtklebende Klebebandseite aufweist, wobei die gegenüberliegende nichtklebende Klebebandseite mit einem Teilbereich an der Umlenkwulst und der Applikationswalze oder an der Umlenkwulst und der Brückengleitfläche und der Applikationswalze anliegt.

In einer weiteren zweckmäßigen Ausgestaltung umfasst der Klebebandspender keine Klebebandrolle und keinen von der Klebebandrolle abgerollten Klebebandabschnitt, ist allerdings für diese geeignet.

Vorzugsweise ist der Klebebandspender ausgelegt und eingerichtet, den Klebebandabschnitt bei der Applikation um die Umlenkwulst zu führen, wobei die Klebebandränder zumindest bereichsweise von besagter Umlenkwulst distanziert sind, während der Klebebandabschnitt mittig an der Umlenkwulst aufliegt. Die Erfindung betrifft auch einen Klebebandspender zur geräuschreduzierten Applikation von Klebeband mit einem Klebebandspender wie dieser vorstehend beschrieben wurde, wobei ein Klebebandabschnitt bei der Applikation um eine Umlenkwulst geführt ist und die Klebebandränder zumindest bereichsweise von besagter Umlenkwulst distanziert sind, während der Klebebandabschnitt mittig an der Umlenkwulst aufliegt.

Die Erfindung betrifft auch ein Verfahren zur geräuschreduzierten Applikation von Klebeband mit einem Klebebandspender wie dieser vorstehend beschrieben wurde, wobei der Klebebandabschnitt bei der Applikation um eine Umlenkwulst geführt wird und die Klebebandränder zumindest bereichsweise von besagter Umlenkwulst distanziert sind, während der Klebebandabschnitt mittig an der Umlenkwulst aufliegt.

Der Erfindung liegt die überraschende Erkenntnis zu Grunde, dass eine Umlenkwulst kombiniert mit einer rotationsfesten Brückengleitfläche erhebliche Verbesserungen bei dem Applizieren von Klebebandabschnitten mit sich bringt. Der Klebebandabschnitt haftet mittels der Reibungsbrücke. Überraschenderweise ist ein Metallbügel, welcher den Klebbandabschnitt an die Applikationswalze herandrückt, nicht mehr erforderlich. Vielmehr hat sich gezeigt, dass durch die Reibungsbrücke eine Haftung in Richtung oder an der Applikationswalze bewirkt werden kann, insbesondere ohne dass ein Element von der klebenden Seite des Klebebandabschnitts her aufliegt. Ein Verknoten oder versehentliches ablösen wird unterbunden. Hierbei kann durch die konkrete Ausformung sowie insbesondere auch Orientierung und Positionierung der Umlenkwulst und insbesondere auch der Brückengleitfläche sowie vor allem auch durch eine geeignete Materialwahl besagte Haftung nochmals verbessert werden. Während es im Stand der Technik durchaus Lösungen gibt, um die Überführung des Klebebands zum Schneidemesser zu gewährleisten, zeigt die vorliegende Erfindung, dass hier eine erhebliche Verbesserung gleichwohl möglich ist, indem der Weg des Klebebands sorgfältig kontrolliert wird, ohne das Klebeband selbst zu verändern. Auch konnten mit zahlreichen der beschriebenen Ausgestaltungen, die Geräuschentwicklung reduziert werden, insbesondere mit einer Quererhebung. Als sehr vorteilhaft hat sich insbesondere erwiesen, dass nach dem Abtrennen eines Klebebandabschnitts mit dem Schneidemesser des erfindungsgemäßen Klebebandspenders das Klebeband an der Endgleitfläche bzw. Endanlagefläche anliegend verbleibt. Auf diese Weise steht das Klebeband unmittelbar für den nachfolgenden Klebevorgang zur Verfügung. Von weiterem Vorteil ist hierbei auch, dass das Klebeband, nach Verlassen der rotationsfesten Reibungsbrücke enthaltend die Umlenkwulst und die Brückengleitfläche über die Applikationswalze zuverlässig und reproduzierbar an die Endgleitfläche/Endanlagefläche gelangt, ohne auf sich selbst unter Verkleben umzuschlagen. Auch hierdurch wird ein sicheres Arbeiten gewährleistet, bei dem überdies keine Ausschussware in Form von zu verwerfendem Klebeband anfällt.

Weitere Merkmale und Vorteile der Erfindung ergeben sich aus der nachfolgenden Beschreibung, in der Ausführungsbeispiele der Erfindung anhand von schematischen Zeichnungen beispielhaft erläutert werden, ohne dadurch die Erfindung zu beschränken.

Dabei zeigen:
- Figur 1: eine schematische Querschnittsansicht einer Ausführungsform des Klebebandspenders;
- Figur 2: eine perspektivische Ansicht einer Ausführungsform des Klebebandspenders aus Richtung der Applikationswalze und der Reibungsbrücke;
- Figur 3: eine perspektivische Ansicht einer Ausführungsform des Klebebandspenders aus Richtung der Aktivierungsplatte und des Schneidemessers;
- Figur 4: eine schematische Querschnittsansicht einer Ausführungsform der Reibungsbrücke;
- Figur 5: eine schematische Ansicht einer weiteren Ausführungsform des Klebebandspenders;
- Figur 6: eine perspektivische Ansicht hinter die Aktivierungsplatte;
- Figur 7: eine perspektivische Ansicht der Aufnahmevorrichtung einer Ausführungsform des Klebebandspenders;
- Figur 8: eine schematische Querschnittsansicht einer weiteren Ausführungsform der Reibungsbrücke;
- Figur 9: eine schematische Querschnittsansicht eines Teilbereichs der Ausführungsform der Figur 4;
- Figur 10: eine schematische Querschnittsansicht einer weiteren Ausführungsform der Reibungsbrücke,
- Figur 11: eine perspektivische Ansicht einer weiteren Ausführungsform der Reibungsbrücke mit Quererhebung;
- Figur 12: eine weitere perspektivische Ansicht der Ausführungsform mit Quererhebung der Figur 11;
- Figur 13: eine perspektivische Ansicht einer weiteren Ausführungsform der Reibungsbrücke ohne Quererhebung;
- Figur 14: eine perspektivische Ansicht einer weiteren Ausführungsform der Reibungsbrücke mit Quererhebung;
- Figur 15: eine perspektivische Ansicht einer weiteren Ausführungsform der Reibungsbrücke mit Quererhebung;
- Figur 16: eine perspektivische Ansicht einer weiteren Ausführungsform der Reibungsbrücke mit kurzer Umlenkkontaktfläche;
- Figur 17: eine schematische seitliche Ansicht der Reibungsbrücke;
- Figur 18: eine schematische Darstellung einiger Querschnitte durch die Quererhebung verschiedener Ausführungsformen; und
- Figur 19: eine schematische Darstellung einer weiteren Ausgestaltung der Reibungsbrücke.

Figur 1 zeigt den Klebebandspender 1 umfassend einen Griff 2 in Form eines Tangentialgriffs, eine Aufnahmevorrichtung 33 mit einem, insbesondere verschwenkbaren und/oder rotierbaren, Lager 3 für eine Klebebandrolle 100, eine Applikationsvorrichtung 38 mit einer, insbesondere rotierbaren, Applikationswalze 4, eine rotationsfeste Reibungsbrücke 5 mit einer Brückengleitfläche 6 und einer Umlenkwulst 26, wobei der Klebebandspender 1 so ausgelegt und eingerichtet ist, dass ein Klebebandabschnitt 103 einer auf dem Lager vorliegenden Klebebandrolle 100 in der Aufnahmevorrichtung beim Abrollen vermittels der Umlenkwulst über die Brückengleitfläche 6 gleitet oder gleiten kann, bevor er auf die Applikationsvorrichtung trifft. Der Klebebandabschnitt 103 umfasst eine klebende Klebebandseite 102 und eine nichtklebende Klebebandseite 104, Der Klebebandspender 1 umfasst ein Schneidemesser 23 mit einer Zähnung, welches aus einer aus einer abgeschirmten ersten Messerposition in eine zweite Messerposition überführbar ist, in welcher das Schneidemesser 23 frei hervorsteht. Gezeigt ist hier die erste Messerposition. Der Klebebandspender 1 umfasst ferner eine vorgespannte Aktivierungsplatte 7, wobei die vorgespannte Aktivierungsplatte 7, wenn sie mit Druck belastet und bewegt wird, ein Schneidemesser 23 entgegen der Bewegungsrichtung der Aktivierungsplatte 7 in eine zweite Messerposition überführt, in welcher das Schneidemesser 23 frei hervorsteht. Die Aktivierungsplatte ist um eine Querstange 8 herum rotierbar gelagert. Eine Schwenkstange 9 erlaubt eine Verschwenkbarkeit des Lagers 3 mittels der Schwenkarmfeder 10. Dieser Mechanismus des Verschwenkens wird näher in Verbindung mit Figur 7 erläutert. Der Griff 2 umfasst Grifflöcher 13 und ist über ein Verbindungsstück 11 mit dem restlichen Klebebandspender verbunden. Die Klebebandrolle 100 liegt in einem halboffenen zylindrischen Gehäuse 12 vor. Das Lager 3 ist um eine Lagerachse A1 rotierbar, ein Schwenkarm (vgl. Figur 7) um eine Schwenkarmachse A2 verschwenkbar und die Applikationswalze 4 um eine Applikationswalzenachse A3 rotierbar. Das Lager 3 in Form eines Zentrallagers für eine Klebebandrolle 100 ist in eine solche Position verschwenkbar, dass zwischen einer Applikationswalzenachse A3 der Applikationswalze 4 und einer Lagerachse A1 des Lagers 3 eine Linie X definiert ist, die parallel zur mittleren Orientierung der Brückengleitfläche 6 verläuft (vorliegend noch nicht ganz parallel).

Figur 2 zeigt einen Ausschnitt des Klebebandspenders 1 aus Richtung der Reibungsbrücke 5 mit der Brückengleitfläche 6. Die Reibungsbrücke 5 umfasst einen Umlenkabschnitt 28 in Form einer Umlenkkante, wobei der Umlenkabschnitt 28 näher an der Applikationswalze 4 als die Umlenkwulst 26 ist. Die Aufnahmevorrichtung 33 umfasst das halboffene zylindrische Gehäuse 12, in welchem die Klebebandrolle 100 untergebracht und auf dem Lager 3 in Form eines Zentrallagers rotierbar fixiert ist. Die Applikationsvorrichtung 38 umfasst eine rotierbare Applikationswalze 4. Zu sehen ist auch eine gegenüber der Brückengleitfläche 6 geneigte Fläche 16, wobei diese durch den Umlenkabschnitt 28 voneinander separiert sind. Eine erste Fixierungsauskragung 14 und eine zweite Fixierungsauskragung 15 befinden sich beabstandet und gegenüberliegende von der Brückengleitfläche 6. Die Applikationswalze 4 ist an einem Schenkel 17 des halboffenen zylindrischen Gehäuses 12 rotierbar fixiert. Der Griff wurde aus Gründen der Übersichtlichkeit in Figur 2 nicht wiedergegeben. Die Brückengleitfläche weist eine Gleitflächenlänge L2 auf, welche größer oder im Wesentlichen gleich groß wie die Applikationswalzenlänge L1 der Applikationswalze ist. Die Applikationswalzenlänge L1 wird üblicherweise passend zur Klebebandbreite des Klebebands gewählt. Auch weist die Brückengleitfläche eine Gleitflächenbreite B1 und die Reibungsbrücke eine Brückenbreite B2 auf, welche mindestens 25 % der Gleitflächenlänge der Brückengleitfläche L2 beträgt.

Figur 3 zeigt einen Ausschnitt des Klebebandspenders 1 aus Richtung des Schneidemessers 23 und der vorgespannten Aktivierungsplatte 7. Zu sehen ist besagtes Schneidemesser 23 mit einer Zähnung, welches aus einer aus einer abgeschirmten ersten Messerposition in eine zweite Messerposition überführbar ist, in welcher das Schneidemesser 23 frei hervorsteht. Hierfür umfasst der Klebebandspender 1 besagte vorgespannte Aktivierungsplatte 7, wobei die vorgespannte Aktivierungsplatte 7, wenn sie mit Druck belastet und bewegt wird, das Schneidemesser 23 entgegen der Bewegungsrichtung der Aktivierungsplatte 7 in eine zweite Messerposition überführt, in welcher das Schneidemesser 23 frei hervorsteht. Die Aktivierungsplatte 7 umfasst eine Aktivierungsplattenfeder 40 mit einem in Schraubenform um eine Querstange gewickelten ersten Draht 21 und eine in Schraubenform um eine Querstange gewickelten zweiten Draht 22, wobei der erste und zweite Draht 21, 22 durch einen Bügel 18 einstückig verbunden sind, wobei die Aktivierungsplatte 7 eine Aussparung und/oder Auskragung zur Fixierung des Bügels 18 aufweist. Der Bügel ist gestrichelt dargestellt, da er eigentlich durch die Aktivierungsplatte 7 verdeckt ist. Die Aktivierungsplatte 7 umfasst ein erstes und zweites Verstärkungselement 19, 20 und eine Aussparung 36 für den Bügel 18. Zwischen dem Schneidemesser 23 und der Applikationswalze 4 befindet sich eine Endgleitfläche/Endanlagefläche 24, welche durch Schenkel 17 des halboffenen zylindrischen Gehäuses gehalten werden.

Figur 4 zeigt die Reibungsbrücke 5 mit der Brückengleitfläche 6 und einer Umlenkwulst 26 sowie einen Umlenkabschnitt 28 in Form einer Umlenkkante. Die Brückengleitfläche 6 erstreckt sich in dieser Ausführungsform von der Umlenkwulst 26 bis zum Umlenkabschnitt 28. Ein erster Versteifungsschenkel 30 umfasst ein erstes mechanisches Fixierungselement 29 und ein zweiter Versteifungsschenkel 32 ein zweites mechanisches Fixierungselement 31. Eine gegenüber der Brückengleitfläche 6 geneigte Fläche 16 wird durch den Umlenkabschnitt 28 abgegrenzt. Die Reibungsbrücke 5 umfasst eine abgerundete Kontaktwulst 41 zur Entgegennahme des Klebebandabschnitts und eine konkave Aufnahmewölbung 27, um einen Reibungskontakt mit der Applikationswalze 4 zu verhindern. Die Klebebandroll drückt dabei vorzugsweise auf die Kontaktwulst 41. Die Umlenkwulst 26 und in einer bevorzugten Ausgestaltung auch die Brückengleitfläche 6 kontaktieren das Klebeband, was eine verbesserte Haftung des Klebebands mit der nichtklebende Seite bewirkt.

Figur 5 zeigt eine schematische Ansicht einer alternativen Ausführungsform des Klebebandspenders 1. Hierbei weist der Griff 2 in Form eines Radialgriffs eine Längsachse 34 auf, wobei die Längsachse 34 und die Applikationswalze 4 sich auf gegenüberliegenden Seiten einer Zwischenebene 35 befinden, wobei die Zwischenebene 35 parallel zur Längsachse 34 angeordnet ist und die Lagerachse R des Lagers 3 in Form eines Zentrallagers in der ersten Lagerposition in der Zwischenebene 35 liegt. Zu sehen ist ferner die Lage der Brückengleitfläche 6, der Aktivierungsplatte 7 und des Bügels 18. Hierbei befinden die die Applikationswalze (4) und das Lager (3) sich bezüglich der Längsachse (34) auf derselben Seite, wenn ein Querschnitt orthogonal zur Lagerachse betrachtet wird.

Figur 6 zeigt einen perspektivischen Einblick hinter die Aktivierungsplatte 7. Die Aktivierungsplatte 7 umfasst eine Aktivierungsplattenfeder 40 mit einem in Schraubenform um eine Querstange gewickelten ersten Draht 21 und eine in Schraubenform um eine Querstange gewickelten zweiten Draht 22, wobei der erste und zweite Draht 21, 22 durch einen Bügel 18 einstückig verbunden sind, wobei die Aktivierungsplatte 7 eine Aussparung und/oder Auskragung zur Fixierung des Bügels 18 aufweist. Die Aktivierungsplatte 7 umfasst ein erstes und zweites Verstärkungselement 19, 20 und eine Auskragung 37 für den Bügel 18.

Figur 7 zeigt einen Ausschnitt der Aufnahmevorrichtung 33 mit einem verschwenkbaren und rotierbaren Lager 3 in der ersten Lagerposition. Das Lager 3 in Form eines Zentrallagers ist hier quadratisch ausgestaltet und kann um die eigene Achse rotieren. Es ist an einem Schwenkarm 39 fixiert, wobei der Schwenkarm 39 um die Schwenkstange 9 verschwenkbar ist. Der Schwenkarm 39 ist durch die Schwenkarmfeder 10 vorgespannt, so dass er sich automatisch in Richtung der Brückengleitfläche 6 bewegt. Auch zu sehen ist der Griff 2. Der Schwenkarm 39 ist so vorgespannt, dass er bzw. das Lager 3 beim Loslassen automatisch in Richtung R der Brückengleitfläche schwenkt, d.h. zur zweiten Lagerposition.

Figur 8 zeigt eine zu Figur 4 ähnliche Reibungsbrücke 5, wobei hier die Umlenkwulst 26 durch einen Umlenkpin ausgebildet ist. Im Übrigen ist die Ausgestaltung der Figur 8 baugleich zur Figur 4.

Figur 9 zeigt einen Teilbereich der Figur 4 und zwar das Ende der Reibungsbrücke mit der Umlenkwulst 26 und der abgerundeten Kontaktwulst 41. Die abgerundeten Kontaktwulst 41 weist im Querschnitt einen abgerundeten Bereich mit einem ersten Punkt P1 auf, dessen Schmiegekreis einen ersten mittleren Schmiegekreisradius R1 hat. Die Umlenkwulst 26 weist im Querschnitt einen abgerundeten Bereich mit einem zweiten Punkt P2 auf, dessen Schmiegekreis einen zweiten mittleren Schmiegekreisradius R2 hat. Der zweite mittlere Schmiegekreisradius R1 ist um ein Vielfaches kleiner als der erste mittlere Schmiegekreisradius R2.

Figur 10 zeigt eine zu Figur 4 ähnliche Reibungsbrücke 5, wobei hier die Umlenkwulst 26 durch einen Brückenaussparung 42 von der Brückengleitfläche 6 beanstandet ist. Grundsätzlich kann die Umlenkwulst 26 dabei auch als durch die Brückenaussparung 42 beanstandeter Umlenkpin ausgestaltet sein (hier nicht gezeigt). Im Übrigen ist die Ausgestaltung der Figur 8 baugleich zur Figur 4.

Figur 11 zeigt eine Ausgestaltung der Reibungsbrücke 5 mit der Brückengleitfläche 6 und einer Umlenkwulst 26 sowie einer Umlenkabschnitt 28. Die Brückengleitfläche 6 erstreckt sich in dieser Ausführungsform von der Umlenkwulst 26 bis zum Umlenkabschnitt 28. Zu sehen ist auch eine gegenüber der Brückengleitfläche 6 geneigte Fläche 16, wobei diese durch den Umlenkabschnitt 28 voneinander separiert sind. Ein erstes und zweites Fixierungselement 29, 31 sind vorgesehen. Die Umlenkwulst 26 umfasst eine Quererhebung 43 in Form einer Querwölbung mit einem Quererhebungsmaximum 45 und zwei Quererhebungsminima 44. Besagte Quererhebung 43 erstreckt sich zwischen einer ersten Reibungsbrückenseite 46 und einer genüberliegenden zweiten Reibungsbrückenseite 47. Das Quererhebungsmaximum 45 liegt beabstandet von den Reibungsbrückenseiten 46, 47 vor und zwar mittig zwischen besagten Reibungsbrückenseiten.

Figur 12 zeigt nochmals die Ausgestaltung der Reibungsbrücke 5 aus einer anderen Perspektive. Hinsichtlich der Bezugszeichen sei auf die Figur 11 verwiesen. Gut zu sehen ist hier auch eine konkave Aufnahmewölbung 27 der Reibungsbrücke 5, um eine Reibung an der Applikationswalze (vgl. Figur 1) zu verhindern.

Figur 13 zeigt eine zur Figur 12 analoge Ausgestaltung der Reibungsbrücke mit abgerundeter Kontaktwulst 26, allerdings ohne eine Quererhebung. Wenn ein Klebebandabschnitt über diese Kontaktwulst 26 gleitet, liegen alle Bereiche des Klebebands auf. Es hat sich gezeigt, dass solche Ausgestaltungen etwas Lautstärker sind als die Ausführungsformen, bei welchen der Klebebandrand freiliegt.

Figur 14 zeigt eine weitere Ausgestaltung der Reibungsbrücke 5 mit der Brückengleitfläche 6 und einer Umlenkwulst 26 sowie einem Umlenkabschnitt 28. Abgesehen davon, dass diese Ausgestaltung der Reibungsbrücke 5 etwas länglicher als die Ausgestaltung der Figur 11 und 12 ist, ist der Aufbau identisch und nur der Blickwinkel ein anderer. Die Brückengleitfläche 6 erstreckt sich in dieser Ausführungsform von der Umlenkwulst 26 bis zum Umlenkabschnitt 28. Zu sehen ist auch eine gegenüber der Brückengleitfläche 6 geneigte Fläche 16, wobei diese durch den Umlenkabschnitt 28 voneinander separiert sind. Die Umlenkwulst 26 umfasst eine Quererhebung 43 mit einem Quererhebungsmaximum 45 und zwei Quererhebungsminima 44. Besagte Quererhebung 43 erstreckt sich zwischen einer ersten Reibungsbrückenseite 46 und einer genüberliegenden zweiten Reibungsbrückenseite 47. Das Quererhebungsmaximum 45 liegt beabstandet von den Reibungsbrückenseiten 46, 47 vor und zwar mittig zwischen besagten Reibungsbrückenseiten. Auch gezeigt ist, wie der Klebebandabschnitt 103 an der Umlenkwulst 26 anliegt, wobei die Klebebandränder 105 beabstandet von der Umlenkwulst 26 sind. Die Kontaktflächenlänge L3 der Umlenkkontaktfläche 48 der Umlenkwulst 26 ist geringer als die Klebebandbreite B3 des Klebebandabschnitts. Die Klebebandbreite B3 entspricht der Länge der gestrichelten Linie des Klebebandabschnitt 103 in Figur 14.

Figur 15 zeigt eine zur Figur 14 analoge Ansicht, wobei die Quererhebung 43 als polygonale Quererhebung ausgestaltet ist. Aber auch hier umfasst die Umlenkwulst 26 ein Quererhebungsmaximum 45 und zwei Quererhebungsminima 44, wobei besagte Quererhebung 43 sich zwischen einer ersten Reibungsbrückenseite 46 und einer genüberliegenden zweiten Reibungsbrückenseite 47 erstreckt. Das Quererhebungsmaximum 45 liegt beabstandet von den Reibungsbrückenseiten 46, 47 vor und zwar mittig zwischen besagten Reibungsbrückenseiten. In dieser Ausgestaltung hat die Quererhebung einen Querschnitt, bei welchem diese zwei Schenkel aufweist, welche Quererhebungsminima umfassen und eine lineare Verbindungslinie zwischen den Schenkeln, welche das Quererhebungsmaximum umfasst. Auch gezeigt ist, wie der Klebebandabschnitt 103 an der Umlenkwulst 26 anliegt, wobei die Klebebandränder 105 beabstandet von der Umlenkwulst 26 sind.

Figur 16 zeigt eine weitere Ausgestaltung der Reibungsbrücke 5 mit der Brückengleitfläche 6 und einer Umlenkwulst 26 sowie einem Umlenkabschnitt 28. Die Umlenkwulst 26 erstreckt sich zwischen den Reibungsbrückenseiten 46, 47. Die Brückengleitfläche 6 erstreckt sich von der Umlenkwulst 26 bis zum Umlenkabschnitt 28. Zu sehen ist auch eine gegenüber der Brückengleitfläche 6 geneigte Fläche 16, wobei diese durch den Umlenkabschnitt 28 voneinander separiert sind. Die Umlenkwulst 26 weist keine Quererhebung 43 auf, hat jedoch eine Umlenkkontaktfläche 48 mit einer geringeren Kontaktflächenlänge L3 als die Klebebandbreite B3 des Klebebandabschnitts 103, wobei die die Klebebandränder 105 beabstandet von der Reibungsbrücke 5 sind.

Figur 17 zeigt eine schematische Ansicht einiger Ausgestaltungen der Reibungsbrücke 5. Die Quererhebung weist mindestens einen Querschnitt Q auf, welcher sich orthogonal zur Umlenkgleitfläche erstreckt und welcher sich zugleich parallel zur Brückengleitfläche erstreckt. Auch zu sehen ist, wie der Klebebandabschnitt 103 um die Reibungsbrücke 5 herumgeführt wird und an der Umlenkwulst 26 mit Quererhebung 43 umgelenkt wird.

Figur 18 zeigt einige Ausgestaltungen der Querschnitte Q der Quererhebung 43. Die Querschnitte durch die restliche Reibungsbrücke 5un des geht nur um die Kontur der Quererhebung 43 bei einem Querschnitt wie in Figur 17 gezeigt. Figur 18 a) betrifft den Querschnitt Q einer Querwölbung mit einem Quererhebungsmaximum 45 und zwei Quererhebungsminima 44. Figur 18 b) betrifft den Querschnitt Q einer polygonale Quererhebung mit einem Quererhebungsmaximum 45 und zwei Quererhebungsminima 44. Figur 18 c) betrifft den Querschnitt Q einer weiteren Ausgestaltung einer Querwölbung mit einem Quererhebungsmaximum 45 und zwei Quererhebungsminima 44. In jedem der Querschnitte Q ist die Quererhebung als erhobene und/oder gekrümmte Kontur sichtbar.

Figur 19 zeigt eine weitere Ausgestaltung der Reibungsbrücke mit abgerundeter Kontaktwulst 26 und einer Quererhebung. An die Brückengleitfläche 6 schließt sich die geneigte Fläche 16 an. Eine Aufnahmewölbung 27 ist von der Reibungsbrücke umfasst. Auch ein erstes und zweites mechanisches Fixierungselement 29, 31 sind als optionale Komponenten zu sehen.

Die in der voranstehenden Beschreibung, den Ansprüchen sowie den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1: Klebebandspender
- 2: Griff
- 3: Lager für eine Klebebandrolle
- 4: Applikationswalze
- 5: Reibungsbrücke
- 6: Brückengleitfläche
- 7: Aktivierungsplatte
- 8: Querstange für Aktivierungsplatte
- 9: Schwenkstange zur Verschwenkbarkeit des Lagers
- 10: Schwenkarmfeder
- 11: Verbindungsstück zwischen Griff und restlichem Klebebandspender
- 12: halboffenes zylindrisches Gehäuse für Klebebandrolle
- 13: Grifflöcher
- 14: erste Fixierungsauskragung
- 15: zweite Fixierungsauskragung
- 16: geneigte Fläche
- 17: Schenkel des halboffenen zylindrischen Gehäuses zur rotierbaren Fixierung der Applikationswalze
- 18: Bügel
- 19: erstes Verstärkungselement
- 20: zweites Verstärkungselement
- 21: erster Draht
- 22: zweiter Draht
- 23: Schneidemesser
- 24: Endgleitfläche
- 25: Aufnahmeblock für Schneidemesser
- 26: Umlenkwulst
- 27: Aufnahmewölbung
- 28: Umlenkabschnitt, insbesondere Umlenkkante
- 29: erstes mechanisches Fixierungselement
- 30: erster Versteifungsschenkel
- 31: zweites mechanisches Fixierungselement
- 32: zweiter Versteifungsschenkel
- 33: Aufnahmevorrichtung
- 34: Längsachse oder Griffachse
- 35: Zwischenebene
- 36: Aussparung
- 37: Auskragung
- 38: Applikationsvorrichtung
- 39: Schwenkarm
- 40: Aktivierungsplattenfeder
- 41: abgerundete Kontaktwulst
- 42: Brückenaussparung
- 43: Quererhebung, insbesondere Querwölbung,
- 44: Quererhebungsminima
- 45: Quererhebungsmaximum
- 46: erste Reibungsbrückenseite
- 47: zweite Reibungsbrückenseite
- 48: Umlenkkontaktfläche
- 100: Klebebandrolle
- 102: klebende Klebebandseite
- 103: Klebebandabschnitt
- 104: nichtklebende Klebebandseite
- 105: Klebebandränder
- A1: Lagerachse
- A2: Schwenkarmachse
- A3: Applikationswalzenachse
- L1: Applikationswalzenlänge der Applikationswalze
- L2: Gleitflächenlänge der Brückengleitfläche
- L3: Kontaktflächenlänge der Umlenkkontaktfläche
- B1: Gleitflächenbreite der Brückengleitfläche
- B2: Brückenbreite der Reibungsbrücke
- B3: Klebebandbreite des Klebebands
- P1: erster Punkt
- P2: zweiter Punkt
- R: Richtung zur Brückengleitfläche
- R1: erster Schmiegekreisradius
- R2: zweiter Schmiegekreisradius
- X: Linie
- Q: Querschnitt durch die Umlenkwulst

## Patentansprüche

1. Klebebandspender (1) umfassend
einen Griff (2), insbesondere in Form eines Radialgriffs oder Tangentialgriffs,
eine Aufnahmevorrichtung (33) mit einem Lager (3) für eine Klebebandrolle (100),
eine Applikationsvorrichtung (38) mit einer Applikationswalze (4), **gekennzeichnet dadurch, dass** der Klebebandspender ferner umfasst:
eine rotationsfeste Reibungsbrücke (5) mit einer Brückengleitfläche (6) und
eine Umlenkwulst (26),
wobei der Klebebandspender (1) so ausgelegt und eingerichtet ist, dass ein Klebebandabschnitt (103) einer auf dem Lager vorliegenden Klebebandrolle (100) beim Abrollen über die Umlenkwulst (26) gleitet oder gleitbar ist, bevor er auf die Applikationsvorrichtung (38) trifft.

2. Klebebandspender (1) nach Anspruch 1, umfassend
einen Griff (2) in Form eines Radialgriffs mit einer Längsachse (34),
eine Aufnahmevorrichtung (33) mit einem, insbesondere verschwenkbaren und/oder rotierbaren, Lager (3) für eine Klebebandrolle (100), vorzugsweise in Form eines Zentrallagers,
eine Applikationsvorrichtung (38) mit einer, insbesondere rotierbaren, Applikationswalze (4),
umfassend eine rotationsfeste Reibungsbrücke (5) mit einer Brückengleitfläche (6) und
eine Umlenkwulst (26), wobei der Klebebandspender (1) insbesondere so ausgelegt ist, dass ein Klebebandabschnitt (103) einer Klebebandrolle (100) beim Abrollen über die Umlenkwulst (26), insbesondere die Quererhebung (43) und/oder Umlenkkontaktfläche (48), sowie insbesondere auch die Brückengleitfläche (6) gleitet oder gleitbar ist, bevor er auf die Applikationsvorrichtung trifft,
wobei die Längsachse (34) und die Applikationswalze (4) sich auf gegenüberliegenden Seiten einer Zwischenebene (35) befinden, wobei die Zwischenebene (35) parallel zur Längsachse (34) angeordnet ist und die Lagerachse (A1) des Lagers (3), insbesondere in einer ersten Lagerposition, in der Zwischenebene angeordnet ist, und/oder
wobei die Applikationswalze (4) und das Lager (3) sich bezüglich der Längsachse (34) auf derselben Seite befinden, wenn ein Querschnitt orthogonal zur Lagerachse (A1) betrachtet wird.

3. Klebebandspender (1) nach Anspruch 1 oder 2, **dadurch gekennzeichnet, dass** die Reibungsbrücke (5) oder mindestens die Brückengleitfläche (6) und/oder die Umlenkwulst (26), insbesondere die Brückengleitfläche (6) und die Umlenkwulst (26), einen Kunststoff umfasst oder hieraus besteht, der vorzugsweise ausgewählt ist aus der Gruppe bestehend aus Polyamid, Polycarbonat, Acrylnitril-Butadien-Styrol, Styrol-Acrylnitril-Copolymerisat, Polyacetalen, insbesondere Polyoxymethylen, Polyurethan, Polyketon, Polyester-Urethan-Kautschuk, Polyetherketon, Polymethacrylat und beiliebigen Mischungen hiervon, insbesondere Polyoxymethylen.

4. Klebebandspender (1) nach einem der vorangehenden Ansprüche, ferner umfassend eine Schneidvorrichtung, insbesondere ein Schneidemesser (23), insbesondere mit einer Zähnung, welche aus einer aus einer abgeschirmten ersten Schneidposition, insbesondere Messerposition, in eine zweite Schneidposition, insbesondere Messerposition, überführbar ist, in welcher die Schneidvorrichtung, insbesondere das Schneidemesser (23), frei hervorsteht.

5. Klebebandspender (1) nach Anspruch 4, ferner umfassend, insbesondere benachbart zu einem Spalt, durch den die Schneidvorrichtung, insbesondere das Schneidmesser, herausführbar ist, eine Endgleitfläche für einen Klebebandabschnitt, insbesondere umfassend eine metallische Fläche.

6. Klebebandspender (1) nach einem der vorangehenden Ansprüche, **dadurch gekennzeichnet, dass**
der Klebebandspender (1) für ein Klebeband mit einer Klebebandbreite ausgelegt ist und die Umlenkwulst (26) eine Umlenkkontaktfläche (48), welche insbesondere weniger breit als die Klebebandbreite ist, umfasst, wobei der Klebebandabschnitt des Klebebands Klebebandränder aufweist und bei der gattungsgemäßen Verwendung des Klebebandspenders (1) beim Gleiten über die Umlenkwulst mit seinen Klebebandrändern zumindest abschnittsweise beabstandet von der Umlenkkontaktfläche (48) ist, insbesondere beabstandet von der Umlenkwulst (26).

7. Klebebandspender (1) nach einem der vorangehenden Ansprüche, **dadurch gekennzeichnet, dass**
der Klebebandspender (1) für ein Klebeband mit einer Klebebandbreite von mindestens 4,7 cm ausgelegt ist und die Umlenkkontaktfläche (48) eine Kontaktflächenlänge von weniger als 4,3 cm aufweist.

8. Klebebandspender (1) nach einem der vorangehenden Ansprüche, **dadurch gekennzeichnet, dass**
die Umlenkwulst (26) eine Quererhebung (43) umfasst, insbesondere wobei die Quererhebung (43) ausgelegt und eingerichtet ist, den Klebebandabschnitt (103) randständig von der Umlenkwulst (26) zu distanzieren, während der Klebebandabschnitt (103) abseits der Klebebandränder die Quererhebung (43) kontaktiert.

9. Klebebandspender (1) nach einem der vorangehenden Ansprüche, **dadurch gekennzeichnet, dass**
das Lager (3) für eine Klebebandrolle (100) zwischen einer ersten und einer zweiten Lagerpositionen verschwenkbar ist, wobei das Lager (3) an einem Schwenkarm (39) befestigt ist, der mit einer vorgespannten Schwenkarmfeder (10) verbunden ist, wobei die Schwenkarmfeder (10) den Schwenkarm (39) und das Lager (3) in Richtung der zweiten Lagerposition drängt,
wobei das Lager (3) in der zweiten Lagerposition näher an der Umlenkwulst (26) der Reibungsbrücke (5) ist als in der der ersten Lagerposition.

10. Klebebandspender (1) nach einem der vorangehenden Ansprüche, **dadurch gekennzeichnet, dass**
der Griff (2) eine Längsachse (34) aufweist, wobei die Längsachse (34) und die Applikationswalze (4) sich auf gegenüberliegenden Seiten einer Zwischenebene (35) befinden, wobei die Zwischenebene (35) parallel zur Längsachse (34) angeordnet ist und die Lagerachse (A1) des Lagers (3) in der ersten Lagerposition innerhalb der Zwischenebene liegt.

11. Klebebandspender (1) nach einem der vorangehenden Ansprüche, **dadurch gekennzeichnet, dass**
das Lager (3) für eine Klebebandrolle (100) in eine solche Position verschwenkbar ist, dass eine eine Applikationswalzenachse (A3) der Applikationswalze und eine Lagerachse (A1) des Lagers (3) verbindende Linie (X) definierbar ist, die im Wesentlichen parallel zu mindestens einem Abschnitt der Brückengleitfläche (6) verläuft.

12. Klebebandspender (1) nach einem der Ansprüche 4 bis 11, **dadurch gekennzeichnet, dass**
der Klebebandspender (1) eine vorgespannte Aktivierungsvorrichtung, insbesondere Aktivierungsplatte (7), umfasst, wobei die vorgespannte Aktivierungsvorrichtung, insbesondere Aktivierungsplatte (7), wenn sie mit Druck belastet und/oder bewegt wird, die Schneidvorrichtung, insbesondere das Schneidemesser (23), entgegen der Bewegungsrichtung der Aktivierungsplatte (7) in eine zweite Messerposition überführt, in welcher die Schneidvorrichtung, insbesondere das Schneidemesser (23), mindestens abschittsweise frei hervorsteht.

13. Klebebandspender (1) nach einem der Ansprüche 4 bis 12, **dadurch gekennzeichnet, dass**
der Klebebandspender (1) eine Aktivierungsplattenfeder mit einem in Schraubenform um eine Querstange gewickelten ersten Draht (21) und eine in Schraubenform um eine Querstange gewickelten zweiten Draht (22) umfasst, wobei der erste und zweite Draht (21, 22) durch einen Bügel (18) einstückig verbunden sind, wobei die Aktivierungsvorrichtung (7), insbesondere Aktivierungsplatte, eine Aussparung und/oder Auskragung zur Fixierung des Bügels (18) aufweist.

14. Klebebandspender (1) nach einem der vorangehenden Ansprüche, **dadurch gekennzeichnet, dass**
die Reibungsbrücke (5) an mindestens drei, inbesondere mindestens vier, Anbindungspunkten mit dem restlichen Klebebandspender (1) fest verbunden ist.

15. Klebebandspender (1) nach einem der vorangehenden Ansprüche, **dadurch gekennzeichnet, dass**
die Reibungsbrücke (5) einen Umlenkabschnitt (28) umfasst, wobei der Umlenkabschnitt (28) näher an der Applikationswalze (4) als die Umlenkwulst (26) ist, insbesondere wobei der Klebebandspender (1) so konstruiert ist, dass ein Klebebandabschnitt (103) einer Klebebandrolle (100) beim Abrollen über den Umlenkabschnitt (28) gleitet und dort umgelenkt wird und/oder sich von der Reibungsbrücke (5) separiert.

16. Klebebandspender (1) nach einem der vorangehenden Ansprüche, **dadurch gekennzeichnet, dass**
der Klebebandspender (1) eine Klebebandrolle (100) und ein von der Klebebandrolle (100) abgerollten Klebebandabschnitt (103), der mit der Klebebandrolle (100) verbunden ist, umfasst,
wobei der Klebebandabschnitt (103) eine klebende Klebebandseite (102) und eine gegenüberliegende nichtklebende Klebebandseite (104) aufweist,
wobei die gegenüberliegende nichtklebende Klebebandseite (104) mit einem Teilbereich an der Umlenkwulst, insbesondere der Quererhebung (43) und/oder Umlenckontaktfläche (48), sowie gegebenenfalls an der Brückengleitfläche (6) und/oder der Applikationswalze (4) anliegt.

17. Verfahren zur geräuschreduzierten Applikation von Klebeband mit einem Klebebandspender (1) nach einem der vorangehenden Ansprüche, **dadurch gekennzeichnet, dass** ein Klebebandabschnitt (103) bei der Applikation um eine Umlenkwulst (26) geführt wird und die Klebebandränder (105) zumindest bereichsweise von besagter Umlenkwulst distanziert sind, während der Klebebandabschnitt mittig an der Umlenkwulst (26) aufliegt.

18. Verwendung des Klebebandspenders nach einem der Ansprüche 1 bis 16 zur geräuschreduzierten Applikation von Klebeband mit einem Klebebandspender.

## Claims

1. An adhesive tape dispenser (1), comprising
a handle (2), in particular in the form of a radial handle or tangential handle, a receiving device (33) having a bearing (3) for a roll (100) of adhesive tape,
an application device (38) having an application roller (4),
**characterized in that** the adhesive tape dispenser further comprises:
a rotationally fixed friction bridge (5) having a bridge sliding surface (6) and a deflection bead (26),
the adhesive tape dispenser (1) being adapted and arranged such that, when being unrolled, an adhesive tape portion (103) of a roll (100) of adhesive tape present on the bearing slides or is slidable over the deflection bead (26) before it meets the application device (38).

2. The adhesive tape dispenser (1) according to Claim 1, comprising
a handle (2) in the form of a radial handle having a longitudinal axis (34),
a receiving device (33) having an in particular pivotable and/or rotatable bearing (3) for a roll (100) of adhesive tape, preferably in the form of a central bearing,
an application device (38) having an in particular rotatable application roller (4), comprising a rotationally fixed friction bridge (5) having a bridge sliding surface (6) and
a deflection bead (26), wherein the adhesive tape dispenser (1) is in particular adapted such that, when being unrolled, an adhesive tape portion (103) of a roll (100) of adhesive tape slides or is slidable over the deflection bead (26), in particular the raised transverse portion (43) and/or the deflection contact surface (48), and in particular also over the bridge sliding surface (6), before it meets the application device,
wherein the longitudinal axis (34) and the application roller (4) are positioned on opposite sides of an intermediate plane (35), wherein the intermediate plane (35) is disposed in parallel with the longitudinal axis (34) and the bearing axis (A1) of the bearing (3), in particular in a first bearing position, is disposed in the intermediate plane, and/or
wherein the application roller (4) and the bearing (3) are positioned on the same side with respect to the longitudinal axis (34) when viewed in a cross section orthogonal to the bearing axis (A1).

3. The adhesive tape dispenser (1) according to Claim 1 or 2, **characterized in that** the friction bridge (5) or at least the bridge sliding surface (6) and/or the deflection bead (26), in particular the bridge sliding surface (6) and the deflection bead (26), comprise or consist of a plastics material which is preferably selected from the group consisting of polyamide, polycarbonate, acrylonitrile butadiene styrene, styrene acrylonitrile copolymer, polyacetals, in particular polyoxymethylene, polyurethane, polyketone, polyester urethane rubber, polyetherketone, polymethacrylate and any mixtures thereof, in particular polyoxymethylene.

4. The adhesive tape dispenser (1) according to any one of the preceding claims, further comprising a cutting device, in particular a cutting blade (23), in particular with teeth, which is able to be moved out of a shielded first cutting position, in particular a blade position, into a second cutting position, in particular a blade position, in which the cutting device, in particular the cutting blade (23), freely protrudes.

5. The adhesive tape dispenser (1) according to Claim 4, further comprising, in particular adjacently to a gap through which the cutting device, in particular the blade, is guidable, an end sliding surface for an adhesive tape portion, in particular comprising a metal surface.

6. The adhesive tape dispenser (1) according to any one of the preceding claims, **characterized in that**
the adhesive tape dispenser (1) is adapted for an adhesive tape having an adhesive tape width and the deflection bead (26) comprises a deflection contact surface (48) which is in particular less wide than the adhesive tape width, the adhesive tape portion of the adhesive tape having adhesive tape edges and, when the adhesive tape dispenser (1) is used in a generic manner, is spaced apart from the deflection contact surface (48), in particular spaced apart from the deflection bead (26), at least in portions by its adhesive tape edges when sliding over the deflection bead.

7. The adhesive tape dispenser (1) according to any one of the preceding claims, **characterized in that**
the adhesive tape dispenser (1) is adapted for an adhesive tape having an adhesive tape width of at least 4.7 cm and the deflection contact surface (48) has a contact surface length of less than 4.3 cm.

8. The adhesive tape dispenser (1) according to any one of the preceding claims, **characterized in that**
the deflection bead (26) comprises a raised transverse portion (43), the raised transverse portion (43) in particular being adapted and arranged to position the adhesive tape portion (103) at a distance from the deflection bead (26) at its periphery, while the adhesive tape portion (103) contacts the raised transverse portion (43) away from the adhesive tape edges.

9. The adhesive tape dispenser (1) according to any one of the preceding claims, **characterized in that**
the bearing (3) for a roll (100) of adhesive tape is pivotable between a first and a second bearing position, the bearing (3) being fastened to a pivot arm (39) which is connected to a preloaded pivot arm spring (10), the pivot arm spring (10) urging the pivot arm (39) and the bearing (3) towards the second bearing position,
the bearing (3) being closer to the deflection bead (26) of the friction bridge (5) in the second bearing position than in the first bearing position.

10. The adhesive tape dispenser (1) according to any one of the preceding claims, **characterized in that**
the handle (2) has a longitudinal axis (34), the longitudinal axis (34) and the application roller (4) being positioned on opposite sides of an intermediate plane (35), the intermediate plane (35) being disposed in parallel with the longitudinal axis (34) and the bearing axis (A1) of the bearing (3) being in the first bearing position within the intermediate plane.

11. The adhesive tape dispenser (1) according to any one of the preceding claims, **characterized in that**
the bearing (3) for a roll (100) of adhesive tape is pivotable into such a position that a line (X) connecting an application roller axis (A3) of the application roller and a bearing axis (A1) of the bearing (3) is definable which extends substantially in parallel with at least one portion of the bridge sliding surface (6).

12. The adhesive tape dispenser (1) according to any of Claims 4 to 11, **characterized in that**
the adhesive tape dispenser (1) comprises a preloaded activation device, in particular an activation plate (7), the preloaded activation device, in particular the activation plate (7), moving the cutting device, in particular the cutting blade (23), counter to the movement direction of the activation plate (7) into a second blade position in which the cutting device, in particular the cutting blade (23), freely protrudes at least in portions, when said activation device or plate is subjected to pressure and/or is moved.

13. The adhesive tape dispenser (1) according to any of Claims 4 to 12, **characterized in that**
the adhesive tape dispenser (1) comprises an activation plate spring having a first wire (21) wound in a helical shape around a transverse rod and a second wire (22) wound in a helical shape around a transverse rod, the first and the second wire (21, 22) being integrally connected by a bracket (18), the activation device (7), in particular the activation plate, having a recess and/or a projection for fixing the bracket (18).

14. The adhesive tape dispenser (1) according to any one of the preceding claims, **characterized in that**
the friction bridge (5) is securely connected to the rest of the adhesive tape dispenser (1) at at least three, in particular at least four, attachment points.

15. The adhesive tape dispenser (1) according to any one of the preceding claims, **characterized in that**
the friction bridge (5) comprises a deflection portion (28), the deflection portion (28) being closer to the application roller (4) than the deflection bead (26), the adhesive tape dispenser (1) in particular being constructed such that, when being unrolled, an adhesive tape portion (103) of a roll (100) of adhesive tape slides over the deflection portion (28) and is deflected there and/or separates from the friction bridge (5).

16. The adhesive tape dispenser (1) according to any one of the preceding claims, **characterized in that**
the adhesive tape dispenser (1) comprises a roll (100) of adhesive tape and an adhesive tape portion (103) that has been unrolled from the roll (100) of adhesive tape and is connected to the roll (100) of adhesive tape,
the adhesive tape portion (103) having a tacky adhesive tape side (102) and an opposite, non-tacky adhesive tape side (104),
a portion of the opposite, non-tacky adhesive tape side (104) abutting the deflection bead, in particular the raised transverse portion (43) and/or the deflection contact surface (48), and optionally the bridge sliding surface (6) and/or the application roller (4).

17. A method for the noise-reduced application of adhesive tape using an adhesive tape dispenser (1) according to any one of the preceding claims, **characterized in that**, during the application, an adhesive tape portion (103) is guided around a deflection bead (26) and the adhesive tape edges (105) are positioned at a distance from said deflection bead at least in regions while the adhesive tape portion rests centrally on the deflection bead (26).

18. Use of the adhesive tape dispenser according to any of Claims 1 to 16 for the noise-reduced application of adhesive tape using an adhesive tape dispenser.

## Revendications

1. Distributeur de ruban adhésif (1), comprenant
une poignée (2), ayant en particulier la forme d'une poignée radiale ou d'une poignée tangentielle, un dispositif de réception (33) avec un palier (3) pour un rouleau de ruban adhésif (100),
un dispositif d'application (38) avec un rouleau d'application (4),
**caractérisé en ce que** ledit distributeur de ruban adhésif comprend en outre :
un pontage de friction (5) solidaire en rotation avec une surface de glissement de pont (6) et un bourrelet de renvoi (26),
ledit distributeur de ruban adhésif (1) étant conçu et équipé de telle manière qu'une segment de ruban adhésif (103) d'un rouleau de ruban adhésif (100) monté sur le palier glisse ou peut glisser sur le bourrelet de renvoi (26) lors du déroulement, avant de rencontrer le dispositif d'application (38).

2. Distributeur de ruban adhésif (1) selon la revendication 1, comprenant
une poignée (2) ayant la forme d'une poignée radiale avec un axe longitudinal (34),
un dispositif de réception (33) avec un palier (3), notamment pivotant et/ou rotatif, pour un rouleau de ruban adhésif (100), préférentiellement sous la forme d'un palier central,
un dispositif d'application (38) avec un rouleau d'application (4), notamment rotatif, comprenant un pontage de friction (5) solidaire en rotation avec une surface de glissement de pont (6) et
un bourrelet de renvoi (26), le distributeur de ruban adhésif (1) étant en particulier conçu de telle manière qu'un segment de ruban adhésif (103) d'un rouleau de ruban adhésif (100) glisse ou peut glisser lors du déroulement sur le bourrelet de renvoi (26), en particulier le bossage transversal (43) et/ou la surface de contact de renvoi (48), ainsi qu'en particulier la surface de glissement de pont (6), avant de rencontrer le dispositif d'application,
l'axe longitudinal (34) et le rouleau d'application (4) se trouvant de part et
d'autre d'un plan intermédiaire (35), ledit plan intermédiaire (35) s'étendant parallèlement à l'axe longitudinal (34) et l'axe de palier (A1) du palier (3) étant situé dans le plan intermédiaire, en particulier dans une première position de palier, et/ou
le rouleau d'application (4) et le palier (3) se trouvant du même côté par rapport à l'axe longitudinal (34), en vue en coupe transversale orthogonalement à l'axe de palier (A1).

3. Distributeur de ruban adhésif (1) selon la revendication 1 ou 2, **caractérisé en ce que** le pontage de friction (5) ou au moins la surface de glissement de pont (6) et/ou le bourrelet de renvoi (26), en particulier la surface de glissement de pont (6) et le bourrelet de renvoi (26), comprennent une matière plastique ou en sont constitués, ladite matière plastique étant préférentiellement sélectionnée dans le groupe comprenant polyamide, polycarbonate, acrylonitrile-butadiène-styrène, copolymère styrène- acrylonitrile, polyacétales, en particulier polyoxyméthylène, polyuréthane, polycétone, caoutchouc polyester-uréthane, polyéthercétone, polyméthacrylate et mélanges quelconques de ceux-ci, en particulier polyoxyméthylène.

4. Distributeur de ruban adhésif (1) selon l'une des revendications précédentes, comprenant en outre un dispositif de coupe, en particulier une lame de coupe (23), en particulier avec une denture, laquelle peut être passée d'une première position de coupe protégée, en particulier une position de lame, à une deuxième position de coupe, en particulier une position de lame, où le dispositif de coupe, en particulier la lame de coupe (23), est en saillie libre.

5. Distributeur de ruban adhésif (1) selon la revendication 4, comprenant en outre, en particulier adjacente à une fente, par laquelle le dispositif de coupe, en particulier la lame de coupe, peut être sorti, une surface d'extrémité de glissement pour un segment de ruban adhésif, comprenant en particulier une surface métallique.

6. Distributeur de ruban adhésif (1) selon l'une des revendications précédentes, **caractérisé en ce que**
ledit distributeur de ruban adhésif (1) est prévu pour un ruban adhésif avec une largeur de ruban adhésif et le bourrelet de renvoi (26) comprend une surface de contact de renvoi (48), en particulier de largeur inférieure à celle du ruban adhésif, le segment du ruban adhésif présentant des bords de ruban adhésif et étant par ses bords de ruban adhésif au moins partiellement espacé de la surface de contact de renvoi (48), en particulier du bourrelet de renvoi (26), lors du glissement sur le bourrelet de renvoi en cas d'utilisation générique du distributeur de ruban adhésif (1).

7. Distributeur de ruban adhésif (1) selon l'une des revendications précédentes, **caractérisé en ce que**
ledit distributeur de ruban adhésif (1) est prévu pour un ruban adhésif avec une largeur de ruban adhésif d'au moins 4,7 cm et la surface de contact de renvoi (48) présente une longueur de surface de contact inférieure à 4,3 cm.

8. Distributeur de ruban adhésif (1) selon l'une des revendications précédentes, **caractérisé en ce que**
le bourrelet de renvoi (26) comprend un bossage transversal (43), ledit bossage transversal (43) étant en particulier conçu et équipé de manière à espacer le segment de ruban adhésif (103) du bourrelet de renvoi (26) sur ses bords, alors que le segment de ruban adhésif (103) est en contact avec le bossage transversal (43) à distance des bords de ruban adhésif.

9. Distributeur de ruban adhésif (1) selon l'une des revendications précédentes, **caractérisé en ce que**
le palier (3) pour un rouleau de ruban adhésif (100) est pivotant entre une première et une deuxième positions de palier, ledit palier (3) étant fixé sur un bras pivotant (39) raccordé à un ressort (10) de bras pivotant précontraint, ledit ressort (10) de bras pivotant contraignant le bras pivotant (39) et le palier (3) dans la direction de la deuxième position de palier,
le palier (3) étant dans la deuxième position de palier plus proche du bourrelet de renvoi (26) du pontage de friction (5) que dans la première position de palier.

10. Distributeur de ruban adhésif (1) selon l'une des revendications précédentes, **caractérisé en ce que**
la poignée (2) présente un axe longitudinal (34), ledit axe longitudinal (34) et le rouleau d'application (4) se trouvant de part et d'autre d'un plan intermédiaire (35), ledit plan intermédiaire (35) s'étendant parallèlement à l'axe longitudinal (34) et l'axe de palier (A1) du palier (3) étant situé à l'intérieur du plan intermédiaire dans la première position de palier.

11. Distributeur de ruban adhésif (1) selon l'une des revendications précédentes, **caractérisé en ce que**
le palier (3) pour un rouleau de ruban adhésif (100) est pivotant vers une position telle qu'une ligne (X) reliant un axe (A3) du rouleau d'application et un axe (A1) du palier (3) peut être définie, laquelle s'étend sensiblement parallèlement à moins une partie de la surface de glissement de pont (6).

12. Distributeur de ruban adhésif (1) selon l'une des revendications 4 à 11, **caractérisé en ce que**
ledit distributeur de ruban adhésif (1) comprend un dispositif d'actionnement précontraint, en particulier une plaque d'actionnement (7), ledit dispositif d'actionnement précontraint, en particulier ladite plaque d'actionnement (7), faisant passer, lorsqu'il est soumis à une pression et/ou déplacé, le dispositif de coupe, en particulier la lame de coupe (23), dans une deuxième position de lame dans la direction contraire à la direction de déplacement de la plaque d'actionnement (7), position où le dispositif de coupe, en particulier la lame de coupe (23), est au moins partiellement en saillie libre.

13. Distributeur de ruban adhésif (1) selon l'une des revendications 4 à 12, **caractérisé en ce que**
ledit distributeur de ruban adhésif (1) comprend un ressort de plaque d'actionnement avec un premier fil métallique (21) enroulé en forme de vis autour d'une tige transversale et un deuxième fil (22) enroulé en forme de vis autour d'une tige transversale, le premier et le deuxième fils (21, 22) étant raccordés d'un seul tenant par un étrier (18), le dispositif d'actionnement (7), en particulier la plaque d'actionnement, présentant un évidement et/ou une saillie pour la fixation de l'étrier (18).

14. Distributeur de ruban adhésif (1) selon l'une des revendications précédentes, **caractérisé en ce que**
le pontage de friction (5) est raccordé par au moins trois, en particulier au moins quatre points de connexion avec le reste du distributeur de ruban adhésif (1).

15. Distributeur de ruban adhésif (1) selon l'une des revendications précédentes, **caractérisé en ce que**
le pontage de friction (5) comprend une section de renvoi (28), ladite section de renvoi (28) étant plus proche du rouleau d'application (4) que le bourrelet de renvoi (26), le distributeur de ruban adhésif (1) étant en particulier conçu de telle manière qu'un segment de ruban adhésif (103) d'un rouleau de ruban adhésif (100) glisse sur la section de renvoi (28) lors du déroulement et y est dévié et/ou se sépare du pontage de friction (5).

16. Distributeur de ruban adhésif (1) selon l'une des revendications précédentes, **caractérisé en ce que**
ledit distributeur de ruban adhésif (1) comprend un rouleau de ruban adhésif (100) et un segment de ruban adhésif (103) déroulé du rouleau de ruban adhésif (100), lequel est raccordé au rouleau de ruban adhésif (100),
ledit segment de ruban adhésif (103) présentant une face adhésive de ruban adhésif (102) et une face opposée non adhésive de ruban adhésif (104),
ladite face opposée non adhésive de ruban adhésif (104) reposant par une surface partielle sur le bourrelet de renvoi, en particulier le bossage transversal (43) et/ou la surface de contact de renvoi (48), et le cas échéant sur la surface de glissement de pont (6) et/ou le rouleau d'application (4).

17. Procédé d'application de ruban adhésif par un distributeur de ruban adhésif (1) selon l'une des revendications précédentes avec un bruit réduit, **caractérisé en ce qu'**un segment de ruban adhésif (103) est guidé autour d'un bourrelet de renvoi (26) lors de l'application et les bords du ruban adhésif (105) sont au moins partiellement espacés dudit bourrelet de renvoi, alors que le segment de ruban adhésif repose centralement contre ledit bourrelet de renvoi (26).

18. Utilisation du distributeur de ruban adhésif selon l'une des revendications 1 à 16 pour l'application de ruban adhésif par un distributeur de ruban adhésif avec un bruit réduit.
